# EUROPÄISCHE PATENTSCHRIFT

(11) **EP 1 740 459 B1**
(45) Veröffentlichungstag und Bekanntmachung des Hinweises auf die Patenterteilung: **23.07.2008**
(21) Anmeldenummer: 05706833.0
(22) Anmeldetag: 03.01.2005
(51) Int. Cl.: B65B 5/10, B65B 35/30, A61J 7/00

(54) **ANLAGE ZUR BESTÜCKUNG VON VERPACKUNGSEINHEITEN MIT DEM VERORDNUNGSGEMÄSSEN WOCHENBEDARF VON PATIENTEN ENTSPRECHENDEN MEDIKAMENTEN**
INSTALLATION FOR FILLING PACKAGING UNITS WITH MEDICAMENTS FOR PATIENTS ACCORDING TO THE PRESCRIBED WEEKLY REQUIREMENTS
INSTALLATION POUR REMPLIR DES UNITES D'EMBALLAGE AVEC DES MEDICAMENTS, EN FONCTION DES BESOINS HEBDOMADAIRES DE PATIENTS DEFINIS PAR UNE PRESCRIPTION MEDICALE

(30) Priorität: 26.04.2004 DE 102004020510
(43) Veröffentlichungstag der Anmeldung: 10.01.2007
(62) Teilanmeldung aus: 08101316.1
(73) Patentinhaber: Kohl, Edwin, 66663 Merzig (DE)
(72) Erfinder: KLINGEL, Hans, 71696 Möglingen (DE); KOHL, Edwin, 66663 Merzig (DE)
(74) Vertreter: Betten & Resch
(86) Internationale Anmeldenummer: PCT/EP2005/000002
(87) Internationale Veröffentlichungsnummer: WO 2005/102841

(56) Entgegenhaltungen:
- DE-A1- 2 239 344
- DE-A1- 10 026 331
- FR-A- 1 001 466
- US-A- 3 732 544
- US-B1- 6 318 051
- US-B1- 6 449 921

## Beschreibung

Die Erfindung betrifft eine Anlage zur automatischen Bestückung von Verpackungseinheiten von Medikamenten mit dem individuellen Wochenbedarf zahlreicher Patienten entsprechenden Verabreichungseinheiten - Kapseln, Tabletten, Dragees - verschiedener Medikamente, die in einer nach Datum - Wochentag - und Tageszeit - Morgen, Mittag, Abend, Nacht - geordneten Folge entsprechend einer patientenbezogenen ärztlichen Verordnung vom jeweiligen Patienten eingenommen werden sollen, und mit den weiteren, im Oberbegriff des Patentanspruchs 1 genannten, gattungsbestimmenden Merkmalen.

Verpackungseinheiten der dem Stand der Technik entsprechenden Art sind durch die Firma Temmler GmbH in der Bundesrepublik Deutschland in Form von Medikamenten-Kassetten offenkundig vorbenutzt worden und dadurch allgemein bekannt.

Derartige Verpackungseinheiten sollen für Patienten, die regelmäßig mehrere verschiedene Medikamente einnehmen müssen, eine Hilfe dafür sein, einerseits das Einnehmen wichtiger Medikamente nicht zu vergessen und, andererseits auch einen zuverlässigen Überblick darüber zu haben, welche Medikamente schon eingenommen sind, um eine Übermedikation, die schädlich sein könnte, zu vermeiden.

Die "übliche" Bestückung solcher Kassetten "von Hand" ist sehr zeitaufwendig und praktisch nur von hochqualifizierten Fachkräften hinreichend zuverlässig durchführbar, was mit entsprechend hohen Personalkosten verbunden ist.

Um derartige Kosten zu reduzieren, ist eine kompakt bauende und für eine Anwendung im Klinikbereich geeignete Anlage bekannt [(IV/MEDI CO., LTD. 390-1, Shin Won Dong, Seo Cho Gu, Seoul, Korea)], dem Wochenbedarf eines Patienten entsprechende Medikamente maschinell in eine Verpackungseinheit eingefüllt werden können, die auch das Einhalten der zeitlichen Folge der Medikamenteneinnahme sinnfällig unterstützt. Auf eine Eingabe der Daten des Patienten und der die ärztliche Verordnung betreffenden Daten erfolgt rechnergesteuert die Vereinzelung der Medikamente aus einem Magazin, das bis zu 400 verschiedene Medikamente in gesonderten Kassetten enthält, sowie die in der Reihenfolge der Einnahme geordnete Verpackung der ausgesonderten Medikamente in schlauchförmigen Verpackungseinheiten, denen die Medikamente erforderlichenfalls zur weiteren Sortierung entnommen werden können. Die patientenbezogene Auswahl der Medikamente und deren Verpackung erfolgt seriell, derart, dass verschiedenen Patienten zugeordnete Medikamentensätze nacheinander gewonnen werden, d. h. mit der Auswahl der Medikamente für einen Patienten erst dann begonnen wird, nachdem die Auswahl der Medikamente für einen zuvor berücksichtigten Patienten abgeschlossen ist.

Die bekannte Anlage ist mit dem Nachteil behaftet, dass das Bestücken einer Vielzahl von Verpackungseinheiten mit einem relativ großen Zeitbedarf verknüpft ist, da mit dem Befüllen einer Verpackungseinheit erst dann begonnen werden kann, nachdem eine zuvor zu befüllende Bedarfspackung vollständig befüllt ist. Für eine - gleichsam industrielle - Nutzung im Bereich des pharmazeutischen Großhandels, in dem es erforderlich wäre, täglich eine im Bereich von einigen 50.000 liegende Zahl von individuellen Verpackungseinheiten erstellen zu können, wäre die bekannte Anlage nicht geeignet. Ein solcher Mengenbedarf wäre mit der erforderlichen Zuverlässigkeit nicht sinnvoll abdeckbar.

Die US 6,318,051 B1 beschreibt ein Verfahren zum automatischen Kommissionieren von Medikamenten aus einer Vorratsstation mit mehreren Behältern, wobei vorausgewählte Blisterpackungen gleicher Sorte in zugeordneten Behältern in Form von im wesentlichen vertikalen Lagerschächten gestapelt werden, wobei eine Blisterpackung in eine ausserhalb des Stapels gelegene seitliche Entnahmestellung verschoben wird. Eine den Lagerschächten zugeordnete Entnahmeeinheit mit einem Entnahmefinger wird über dem jeweils zu entnehmenden Medikament positioniert und zur Entnahme der Entnahmefinger nach unten gegen ein Gegenlager bewegt, so dass die entfernte Medikamenteneinheit in eine vorbestimmte Mulde einer Auffangschale fällt.

Aufgabe der Erfindung ist es daher, eine Anlage der Eingangs genannten Art zu schaffen, die eine drastische Erhöhung der Zahl der ausgebbaren individuell verschiedenen Verbrauchs-Packungseinheiten zu erzielen erlaubt, wobei eine typische Größenordnung für einen 24-Stunden-Betrieb der Anlage eine Zahl von 100.000 anzusehen ist, selbstverständlich unter der Nebenbedingung, höchstmöglicher Sicherheit der Verordnungskonformität.

Diese Aufgabe wird, gemäß dem Grundgedanken der Erfindung, durch die Merkmale des Patentanspruchs 1 und in vorteilhaften Ausgestaltungen und Weiterbildungen der Erfindung durch die Merkmale der weiteren Ansprüche gelöst.

Hiernach sind bei der erfindungsgemäßen Bestückungsanlage den Medikamenten einzeln zugeordnete Ausgabestationen vorgesehen, an denen eine tageszeit- oder wochentag-bezogene Bestückung "zeilenweise" nebeneinander angeordneter Aufnahmefächer der Verpackungseinheit, durchführbar ist; weiter ist eine "Längs"-Transporteinrichtung vorgesehen, mittels derer die Verpackungseinheiten in vorgegebener Transportrichtung sequentiell zu den verschiedenen Medikamenten individuell zugeordneten Ausgabestationen transportierbar sind, die hiernach in einer der Zahl der Medikamente entsprechenden Multiplizität vorgesehen und zur Bestückung verschiedener Kassetten nutzbar sind;
die Zuführung der Medikament-Verabreichungseinheiten zu den Ausgabestationen erfolgt mittels den Medikamenten individuell zugeordneter Quer-Fördereinrichtungen, die parallel zur Ausgabe von Medikamenten ansteuerbar sind, die zur Bestückung einer Vielzahl verschiedener Verpackungseinheiten ausgegeben werden; hierzu sind die Längs-Transporteinrichtung und die Quer-Fördereinrichtungen hinsichtlich Transporthub und Förderkapazität dahingehend aufeinander abgestimmt, dass pro Transporthub der Verpackungseinheiten und pro Förderhub der Quer-Fördereinrichtungen eine jeweils zeilenweise Bestückung der Aufnahmefächer erzielbar ist, die zweckmäßigerweise jeweils in synchronisierten Stillstandsphasen der Längs-Transport und Medikament-Förderzyklen erfolgt; für den Fall bestimmter einfacher, regelmäßiger Befüllmuster ist sowohl für den "Längs"-Transport der Verpackungseinheiten als auch, alternativ oder zusätzlich für die Querförderung des Medikaments ein kontinuierlicher Vorschub möglich; mittels einer zur Ansteuerung der Ausgabestationen vorgesehenen elektronischen Steuereinheit, welche die erforderlichen Steuersignale aus einer Verarbeitung von Informationssignalen generiert, welche die Informationen über die Patienten und den diesen jeweils zugeordneten Inhalt der Verpackungseinheiten beinhalten und der Steuereinheit in einer mit den Kassetten-VorschubBewegungen streng korrelierten und den Patienten eindeutig zugeordneten Folge fortlaufend zugeleitet werden, ist eine weitestmögliche Zuverlässigkeit der korrekten Bestückung der Verpackungseinheiten mit Medikamenten erzielbar und auch eine hohe zeitliche Bestückungsrate erreichbar, so dass etwa im Sekundentakt aus der Anlage fertig bestückte Verpackungseinheiten entnehmbar sind, die jeweils einer individuellen ärztlichen Verordnung entsprechen. Dabei sind die Medikamente - Tabletten, Kapseln, Dragees oder dergleichen - äquidistant auf Streifenblistern angeordnet, die auf eine Vorratsrolle aufgewickelt sind und es sind Transportantriebe zwischen den Rollen- und den Ausgabestationen angeordnet, die, in Transportrichtung des Blisters gesehen aufeinanderfolgend angeordnete Ausstoßeinheiten haben, mittels derer die Medikamente aus den Blisterhöfen ausstoßbar und in die Aufnahmefächer der jeweiligen Verpackungseinheiten ausgebbar sind.

Wenn, wie gemäß Anspruch 2 vorgesehen, zu den Steuersignalen verarbeitbare Daten in maschineniesbarer Form in räumlich fester Zuordnung zu den jeweiligen Verpackungseinheiten vorgesehen sind, d. h. mit diesen weitertransportierbar sind und dadurch zu Lesestationen gelangen, die den Ausgabestationen zugeordnet sind, so ist der Bestückungsablauf auf einfache Weise in der Art einer Folgesteuerung steuerbar, die mit einem relativ geringen Datenverarbeitungsaufwand auskommt und demgemäß rasch und zuverlässig arbeitet.

Hierbei ist eine Anordnung einer einer Ausgabestation zugeordneten Lesestation zweckmäßig, die ein Einlesen der Daten schon ermöglicht, bevor die zu bestückende Kassette an der jeweiligen Ausgabestation angelangt ist.

Die Verpackungseinheiten bzw. die Aufnahmefächer berandenden Teile derselben sind zweckmäßigerweise auch mit bedruckbaren Feldern versehen, auf die mittels den Ausgabestationen jeweils einzeln zugeordneter und in diese integrierter Druckeinrichtungen protokollarische Angaben aufdruckbar sind, anhand derer die Bestückung der jeweiligen Verpackungseinheit jeweils nachvollzogen werden kann, was aus Gründen der Fehlersicherheit und einer eventuell erforderlichen Fehleranalyse von großer Bedeutung sein kann.

Diese Art der Medikamenten-Bevorratung der Anlage und Realisierung der Medikament-Ausgabe an die Verpackungseinheiten eignet sich insbesondere für einen modularen Aufbau der Gesamtanlage, derart, dass eine Erweiterung der Anlage auf eine größere Varietät von Medikamenten ohne weiteres möglich ist und durch Einfügung einer der neuen Medikamentsorte zugeordnete Einheit erfolgen kann. Auch eine "modulare" Aufteilung der Anlage in Gruppen von Ausgabestationen und diesen zugeordneter Vorratsrollen, beispielsweise in Gruppen von zehn Ausgabestationen oder eine übergeordnete Gruppierung, in der beispielsweise fünf solcher Zehnergruppen zu einer übergeordneten modularen Einheit zusammengefasst sind, ist ohne weiteres möglich, soweit dies zu Steuerungszwecken, z. B. unter dem Gesichtspunkt der Erzielung möglichst ausgeglichener Bestückungszeiten für alle Medikamenten-Kassetten, vorteilhaft erscheint.

Steuerungstechnisch ist es besonders vorteilhaft, wenn auch die Ausstoßeinheiten einer Ausgabestation untereinander äquidistant angeordnet sind, vorzugsweise so, dass der Abstand Lp einander benachbarter Ausstoßeinheiten ein ganzzähliges Vielfaches des Abstandes lp benachbarter Blisterhöfe der Streifenblister ist. Bei dieser Gestaltung der Ausgabestationen kann für den Transport des Streifenblisters ein z. B. mittels eines Malteser-Kreuzes realisierbarer, einfacher Schrittschaltwerk-Transport vorgesehen werden, der in Funktionsverbindung mit einem Schrittzähler auf einfache Weise eine zuverlässige Vorschubweg-Steuerung ermöglicht. Es versteht sich, dass in Kombination mit einem geeignet gewählten Weg-Meßsystem auch ein kontinuierlicher Streifenblister-Vorschub vorgesehen werden kann.

Als Ausstoßeinheiten geeignet sind insbesondere pneumatische Learzylinder, die als mit Rückholfedern ausgestattete einfach wirkende Zylinder ausgebildet sein können oder auch, je nach Kraftbedarf in den alternativen Bewegungsrichtungen, als doppelt wirkende Zylinder ausgebildet sein können.
Durch die Merkmale der Ansprüche 10 bis 12 sind alternativ oder in Kombination realisierbare Merkmale der Streifenblister angegeben, die einen sicheren Transport ermöglichen und auch auf einfache Weise ein automatisches "Einfädeln" nacheinander zu benutzender Streifenblister ermöglichen.

Durch die Merkmale der Ansprüche 13 und 14 sind Gestaltungen der Vorrats-Streifenblister angegeben, die eine schonende Ausgabe der Medikamente aus den Blisterhöfen durch Ausstoß mittels der Ausstoßelemente gewährleisten, da die mittels der Ausstoßelemente der jeweiligen Ausgabestation auf die Medikamente auszuübenden "Ausstoß"-Kräfte gering gehalten werden können. Das zu den Merkmalen der Ansprüche 11 und 12 Ausgeführte gilt sinngemäß auch für die Gestaltung der Ausgabestationen gemäß den Merkmalen der Ansprüche 15 bis 17, deren Vorteil in einer besonders schonenden und gegen Verschleiß sowie auch gegen Verschmutzung geschützten Behandlung der auszugeben Medikamente zu sehen ist.

Mittels einer gemäß Anspruch 18 vorgesehenen Einrichtung zu einer gemeinsamen Öffnungsbetätigung von Freigabeelementen lässt sich sowohl eine konstruktive Vereinfachung von Ausgabestationen als auch eine zeitsparende Implementierung der Medikamenten-Abgabe in die Aufnahmefächer der Verpackungseinheiten erzielen.

In Kombination mit Antrieben, wie durch die Merkmale der Ansprüche 19 und 20 angegeben, können zur Wegmessung bzw. Vorschub-Erfassung der Streifenblister einfache inkrementale Weggeber gemäß Anspruch 21 genutzt werden, deren Signale in Kombination mit Positionsgebern für Randmarkierungen der Streifenblister, wie gemäß den Merkmalen der Ansprüche 22 und 23 angegeben, zu hinreichend genauen Positionsbestimmungen für die Bewegungs-Steuerung der Streifenblister genutzt werden können, wobei hierzu geeignete Rand-Markierungen mittels gemäß Anspruch 24 vorgesehener Markierungs-Einrichtungen der Anlage selbst gewonnen werden können. Hierzu können auch Schnittstationen gemäß Anspruch 25 genutzt werden.
Gemäß Anspruch 26 zur Funktionsüberprüfung vorgesehene, der Sicherheit dienende Sensor-Einrichtungen können in vorteilhaft einfacher Anordnung und Gestaltung gemäß den Ansprüchen 27 bis 29 realisiert 24 sein.

Dank eines modularen Aufbaus der erfindungsgemäßen Bestückungsanlage, derart, dass deren Module jeweils eine Ausgabestation, eine Querfördereinrichtung, eine Vorratsrolle für je einen Streifenblister sowie Zustellantriebe und Hilfsantriebe umfassen sowie die erforderliche Wegmess- und Überwachungssensorik, ist es durch Hinzufügung solcher Module für statistisch häufig benötigte Medikamente ohne weiteres möglich, mit vergleichsweise geringem Aufwand "gleichmäßig" und bedarfsgerecht arbeitende Bestückungsanlagen gemäß den Merkmalen des Anspruchs 30, bevorzugt in der Gestaltung gemäß Anspruch 31 zu realisieren.

Alternativ oder zusätzlich ist eine bedarfsgerechte Erweiterung der Kapazität einer erfindungsgemäßen Bestückungsanlage auch gemäß den Merkmalen des Anspruchs 32 mit zwei oder mehr Transportsystemen für Verpackungseinheiten darstellbar.

Durch eine Gestaltung der Bestückungsanlage gemäß den Merkmalen des Anspruchs 33 lässt sich ein kontinuierlicher Bestückungsbetrieb auch dann mit einem gleichmäßig stetigen Medikamentenfluss realisieren, wenn der Zeitbedarf an den einzelnen Ausgabestationen unterschiedlich ist.

Eine besonders rationelle Fertigung von Wochenbedarfs-Blistern als Verpackungseinheiten lässt sich in bevorzugter Gestaltung der erfindungsgemäßen Bestückungsanlage gemäß den Merkmalen des Anspruchs 34 erreichen.

Weitere Einzelheiten der Erfindung ergeben sich aus der nachfolgenden Beschreibung von Ausführungsbeispielen anhand der Zeichnung. Es zeigen:
- Fig. 1: ein erstes Ausführungsbeispiel einer erfindungsgemäßen Anlage zur Bestückung von Verpackungseinheiten von Medikamenten in schematisch vereinfachter Draufsicht,
- Fig. 2a: Details einer Ausgabestation der Anlage gemäß Fig. 1 im Schnitt längs der Linie II/II der Fig. 1, ebenfalls schematisch vereinfacht;
- Fig. 2b bis 2e: verschiedene Phasen der Medikamenten-Ausgabe an der Ausgabestation gemäß Fig. 1 zur Erläuterung der Funktion der Anlage;
- Fig.3a: Einzelheiten eines weiteren Ausführungsbeispiels einer erfindungsgemäßen Anlage in einer der Fig. 1 entsprechenden Darstellung;
- Fig. 3b: eine schematisch vereinfachte Ansicht eines bei der Anlage gemäß der Fig. 1 oder 3a einsetzbaren inkremental arbeitenden Weggebers;
- Fig. 4a: eine zum Wechseln von Streifenblister-Vorratsrollen geeignete Umschalteinrichtung in schematisch vereinfachter Seitenansicht;
- Fig. 4b: eine zur Erzeugung von Markierungssignalen bei einer Anlage gemäß der Fig. 1 oder 3a geeignete Lichtschrankenanordung;
- Fig. 5a: eine Antriebseinrichtung für den Transportantrieb eines Streifenblisters gemäß Fig. 4a;
- Fig. 5b: und 5c je eine Führungseinrichtung der Umschalteinrichtung gemäß Fig. 4a;
- Fig. 6a: bis 6d Einzelheiten der Streifenblister-Konfiguration zur Erläuterung ihrer Funktion;
- Fig. 7a: eine weitere Gestaltung einer Ausgabestation einer Anlage gemäß Fig. 1 in einer der Fig. 2a entsprechenden Ansicht;
- Fig. 7b: Einzelheiten eines Antriebes der Ausgabestation gemäß Fig. 7a und
- Fig.7c: eine vereinfachte Schnittdarstellung einer ÜberwachungsLichtschranke für die Ausgabestation gemäß Fig. 7a.

Die in der Fig. 1 insgesamt mit 10 bezeichnete Bestückungsanlage ist für die Befüllung von Verpackungseinheiten 11 mit Medikamenten gedacht, die von einem Patienten im Verlauf einer Woche eingenommen werden sollen, wobei diese Verpackungseinheiten für den Patienten eine Hilfe dahingehend sein sollen, dass er, entsprechend einer ärztlichen Verordnung, eine Mehrzahl von verschiedenen Medikamenten in verordnungsgerechter Dosierung und zeitlicher Folge einnimmt, hierbei nichts vergisst und auch auf einfache Weise kontrollieren kann, was von ihm eingenommen worden ist bzw. noch eingenommen werden muß.

Die Verpackungseinheiten 11 sind in der Art von Blister-Verpackungen ausgebildet, bei denen eine Vielzahl von der Grundform nach rechteckigwannenförmigen Aufnahmefächern 12, die in einer regelmäßigen Rechteck-Matrix-Konfiguration zu einer einheitlichen Transportplatine 13 zusammengefasst sind. Entsprechend einer Auslegung als sogenannter Wochenblister, mit dem der wöchentliche Medikamentenbedarf eines Patienten bereitgestellt wird, umfasst die Transportplatine 13 insgesamt achtundzwanzig Aufnahmefächer 12 gleicher Grundform, die bei dem zur Erläuterung gewählten, speziellen Ausführungsbeispiel in einer der Anzahl der Wochentage entsprechenden Zahl von Spalten und in vier, den verschiedenen Einnahmezeiten - Morgen, Mittag, Abend und Nacht -zugeordneten Zeilen angeordnet sind.

In Richtung der - vier - Zeilen und in Richtung der - sieben - Spalten der jeweiligen Transportplatine 13 gesehen, sind die Aufnahmefächer 12 jeweils äquidistant angeordnet.

Mittels einer insgesamt mit 14 bezeichneten, lediglich schematisch angedeuteten Längs-Transporteinrichtung, die in der Art einer "linearen" Förderband-Einrichtung realisiert sein kann, die einen eigenen Antrieb hat, oder mittels einer Vielzahl von Antrieben realisiert sein kann, die "direkt" an den Transportplatinen 13 eingreifen, sind die mit den Medikamenten zu bestückenden Transportplatinen 13 sequentiell zu entlang dieser Transporteinrichtung 14 angeordneten, insgesamt jeweils mit 16 bezeichneten Ausgabestationen transportierbar. An diesen Ausgabestationen wird jeweils ein Medikament ausgegeben, wobei die Medikamenten-Ausgabe an der jeweiligen Ausgabestation 16 "zeilenweise" erfolgt, derart dass während einer Stillstandsphase der Längs-Transporteinrichtung 14 die jeweils der Verabreichungszeit - Morgen, Mittag, Abend oder Nacht - zugeordneten Verabreichungseinheiten in die den jeweiligen Verabreichungstagen Montag und/oder Dienstag usw. bis Sonntag zugeordneten Aufnahmefächer 12 eingegeben werden.

Die Zuführung der Medikamente zu den Ausgabestationen 16 erfolgt ihrerseits mittels den Medikamenten individuell zugeordneter, jeweils insgesamt mit 17 bezeichneter Quer-Fördereinrichtungen, die, in Transportrichtung der Transportplatinen 13 äquidistant entlang der Transporteinrichtung 14 angeordnet sind, wobei der Abstand zwischen einander benachbarten Quer-Fördereinrichtungen 17 zweckmäßiger Weise gleich der in Transportrichtung gemessenen Breite b der Transportplatinen 13 gewählt ist und die Platinen 13 ihrerseits so gestaltet sind, dass in einer Transportkonfiguration der Platinen 13, in denen diese mit ihren quer zur Transportrichtung verlaufenden Rändern 18/r und 18/v unmittelbar aneinander anliegen, der Abstand der jeweils benachbarten Aufnahmefachreihen, deren eine der Nacht-Einnahme und deren andere der Morgen-Einnahme zugeordnet ist, derselbe ist, wie der Abstand zweier einander innerhalb einer Platine 13 benachbarten Fachreihen und der Vorschub-Schrittweite entspricht, mit der ein z. B. taktgesteuerter Vorschub der Transportplatinen 13 in Transportrichtung der Transporteinrichtung 14 erfolgt. In einer typischen Gestaltung der Transportplatinen 13 sind diese symmetrisch bezüglich ihrer jeweiligen Längsmittelebene 19 ausgebildet, die zwischen den beiden inneren der Mittags- und der Abend-Einnahme zugeordneten Reihen von Aufnahmefächern 12 verläuft und senkrecht auf der durch die Öffnungsränder der Aufnahmefächer 12 markierten Ebene steht.

Die den Medikamenten einzeln zugeordneten Quer-Fördereinrichtung sind mit Hilfe von Streifenblistern 21 realisiert, die auf Vorratsrollen 22 aufgewickelt und von diesen abziehbar sind. Die Vorratsrollen 22 sind von - der Einfachheit halber nicht dargestellten - flachen Kassetten aufgenommen, die auch die Lager bilden können, in denen die Rollen, wenn die - auswechselbaren - Kassetten in die Anlage 10 eingesetzt sind, drehbar gelagert sind.

Die Streifenblister 21, zu deren Erläuterung nunmehr auch auf die Figur 2a bis 2e Bezug genommen sei, bestehen aus streifenförmigen Kunststoff-Folien 26 mit einseitig ausgeformten halbkugel- oder wannenförmigen Höfen 23, die zur Aufnahme je einer Tablette oder einer Medikamentenkapsel vorgesehen sind. Die die jeweiligen Medikamente enthaltenden Höfe sind mit einem seinerseits folienförmigen Deckstreifen 24, der stoffschlüssig mit dem die Höfe 23 bildenden Kunststoffstreifen 26 verbunden ist, abgedeckt. Der Deckstreifen 24 kann seinerseits als Kunststoffstreifen ausgebildet sein, ist jedoch oftmals auch als dünner Aluminiumstreifen oder als metallisierter Kunststoffstreifen ausgebildet, der im Bereich der Hof-Öffnungen mit als Sollbruchstellen wirkenden linienförmigen Prägungen oder hiermit funktionsanalogen Perforationen versehen ist, die das Öffnen oder das maschinelle Entnehmen der Medikamente aus den Höfen 23 erleichtern.

Die Höfe 23 sind bei dem zur Erläuterung dargestellten Gestaltungsbeispiel auf den Streifenblistern 21 unmittelbar-"dicht"-nebeneinander angeordnet, um eine möglichst hohe Vorrats-Kapazität pro Vorratsrolle 22 zu erzielen. In der Transportrichtung der Streifenblister 21 gesehen, welche die sieben Aufnahmefächer der jeweils in einer Tageszeit-Zeile nebeneinander angeordneten Aufnahmefächer 12 überqueren, sind auch diese gleichsam dicht, d. h. einander unmittelbar benachbart derart angeordnet, dass zwischen zwei benachbarten Aufnahmefächern 12 verbleibende, in Transportrichtung der Wochenblister verlaufende Trennstege schmal gegen die quer zur Transportrichtung der Wochenblister gemessene lichte Weite der Aufnahmefach-Öffnungen sind. In einer typischen Gestaltung der Wochenblister-Transportplatinen 13 entspricht die quer zur Transportrichtung der Wochenblister 11 gemessene Periodizitätslänge Lp der Zeilenanordnung der Aufnahmefächer 12 der Transportplatine 13 dem Dreifachen des Wertes Ip der entsprechend gemessenen Periodizitätslänge der Anordnung der Höfe 23 der Streifenblister 21 oder einem anderen ganzzahligen Vielfachen dieser Periodizitätslänge lp, vorzugsweise einem ungeradzahligen Vielfachen derselben.

Bei dieser Abstimmung der Periodizitätslängen lp und Lp der Streifenblister 21 und der Zeilen-Anordnungen der Aufnahmefächer 12 der Transportplatinen 13 ist es immer möglich, über jedem der Aufnahmefächer 12 "zentral" einen Hof 23 des entlang der Aufnahmefachzeile verlaufenden Streifenblisters zu platzieren und in dieser zentralen Anordnung das in dem Hof 26 enthaltene Medikament in das unmittelbar darunter geordnete Aufnahmefach 12 der Transportplatine 13 des Wochenblisters 11 auszugeben.

Zur Ausgabe-Steuerung von Medikamenten aus den Streifenblistern 21 in die Aufnahmefächer 12 der Transportplatine 13 sind pro Ausgabestation 16 sieben senkrecht zur Öffnungsebene der Aufnahmefächer 12 der Transportplatine 13 auf- und ab- bewegbare Auswurfstössel 27 vorgesehen, zu deren Auswurfbetätigung je ein pneumatischer Betätigungszylinder 28/1 bis 28/7 vorgesehen ist.

Die Betätigungszylinder 28 der jeweiligen Ausgabestation 16 sind bei identischer Ausbildung so angeordnet, dass ihre zentralen Längsachsen 29, die auch die zentralen Längsachsen der Auswurfstössel 27 sind, eine senkrecht zur Öffnungsebene der Transportplatinen 13 und rechtwinklig quer zur Transportrichtung der Transportplatinen 13 verlaufende Längsmittelebene 31 (Fig.1) der jeweiligen Ausgabestation aufspannen.

Zum Zweck der Erläuterung sei zunächst vorausgesetzt, dass die Betätigungszylinder 28/1 bis 28/7 sowohl einzeln zu verschiedenen Zeiten als auch gleichzeitig zu mehreren und in beliebiger Kombination betätigbar sind. Desweiteren ist vorausgesetzt, dass die Betätigungszylinder eine Rückholfeder 32 haben, welche den Kolben 33 des jeweiligen Betätigungszylinders 28 und damit auch den jeweiligen Stössel 27 in deren obere Endstellung als Grundstellung drängt, in welcher der jeweilige Betätigungsstössel 27 aus dem jeweils zugeordneten Aufnahmefach 12 einer zu bestückenden Transportplatine 13 ausgerückt ist und seine freie Endstirnfläche 34, die zweckmäßigerweise eine an die Form des auszustoßenden Medikaments angepasste, z.B. zu dessen Form etwa komplementäre konkav gewölbte Form hat, in einem vertikalen Abstand von den Außenseiten der Blisterhöfe 23 angeordnet ist, sodass ein Streifenblister 21 ungehindert zwischen einer zu bestückenden Transportplatine 13 und den oberhalb dieser angeordneten Betätigungszylindern 28 der Ausgabestation 16 in seine Ausgabepositionen verfahren werden kann, was ggf. ein mehrfaches Hin-und Her-Verfahren des Streifenblisters 21 an der Ausgabestation 16 erfordern kann.

Die diesbezügliche Notwendigkeit ist beispielsweise dann gegeben, wenn ein Medikament nicht an jedem Tag der Woche einzunehmen ist, sondern beispielsweise nur Montag, Mittwoch und Freitag und vermieden werden soll, dass durch einen kontinuierlichen Weitertransport des jeweiligen Streifenblisters Medikamente über die Ausgabestation hinaus transportiert werden und dadurch entweder erheblicher Aufwand zur Rückgewinnung dieser Medikamente getrieben werden muß oder deren Verlust hinzunehmen wäre. Um in diesem Fallbeispiel mit einem möglichst geringen Transport- bzw. Zeitaufwand die geeignete Ausgabesteuerung zu realisieren, wird zweckmäßigerweise wie folgt vorgegangen:

Zur Erläuterung sei von der in der Fig. 2a dargestellten Konfiguration einer Ausgabestation 16 ausgegangen, in der sämtliche Höfe des Streifenblisters 21, die gemäß der Darstellung rechts von dem Hof 23 angeordnet sind, der sich unterhalb des Stössels 27 des am weitesten links angeordneten, z. B. dem Montag zugeordneten Betätigungszylinder 28/1 angeordneten Hof 23 befindet, einschließlich dieses Hofes selbst, noch die an dieser Ausgabestation 17 bereitzustellende Medikamenten-Verabreichungseinheit enthalten, in Förderrichtung des Streifenblisters 21 gesehen, jedoch alle ursprünglich links von dem unterhalb des Stössels 27 des "Montags"-Betätigungszylinders 28/1 angeordneten Medikament-Verabreichungseinheiten zuvor schon ausgegeben worden sind.

In dieser "Anfangs"-Konfiguration wird der "Montags"-Zylinder 28/1 als erster betätigt, wodurch das in dem gemäß der Darstellung der Fig. 2a am weitesten links angeordneten Hof enthaltene Medikament in das darunter angeordnete "Montags"-Aufnahmefach 12 der Transportplatine 13 ausgegeben wird. Nachdem der Stössel 27 des Auswurf-Zylinders 28/1 wieder außer Eingriff mit dem Transportblister 21 gelangt ist, wird dieser so weit in Richtung des Pfeils 36 "nach rechts" zurückgezogen, bis der nunmehr am weitesten links angeordnete, noch ein Medikament enthaltende Hof 23 unterhalb des Stössels 27 des dem Mittwoch zugeordneten Auswurfzylinders 28/3 angeordnet ist, der hierauf betätigt wird. Für den nächsten Ausstoß-Zyklus wird der Blister 21 soweit zurückgezogen, bis der nunmehr am weitesten links angeordnete, noch befüllte Hof unter dem Stössel des dem Freitag zugeordneten Ausstoß-Zylinders 28/5 angeordnet ist, worauf dieser betätigt wird. Nach der vorerst letzten Ausgabebetätigung kann der Streifenblister 21 in der jetzt eingenommenen Position verharren und in einem nachfolgenden Ausgabezyklus in die für diesen am besten geeignete Ausgangsposition transportiert werden.

Für den - statistisch bedeutsameren - Fall, dass an einer Ausgabestation 17 jeweils alle sieben Aufnahmefächer 12 mit dem Ausgabe-Medikament dieser Station 16 bestückt werden sollen, ist eine einfache Art der Ausgabe-Steuerung wie folgt möglich:

Zur Erläuterung sei wiederum von der in der Fig. 2a dargestellten Konfiguration von Ausgabestation 16 und Streifenblister 21 ausgegangen. In der hiernach gegebenen "Anfangs"-Konfiguration werden alle sieben Betätigungszylinder 28/1 bis 28/7 gleichzeitig zur Ausführung des Ausstoßhubes ihrer Auswerfstössel 27 angesteuert und hiernach sofort wieder zur Ausführung des Rückzugshubes in ihre dargestellte Grundstellung angesteuert. Die nach der Ausführung des Ausstoßhubes gegebene Konfiguration des Streifenblisters 21 ist in der Fig. 2b dargestellt. Die jeweils ausgestoßene Verabreichungseinheit - Tablette oder Dragee - befindet sich jetzt in einer der beim dargestellten Ausführungsbeispiel vier auf die Tageszeit bezogenen Aufnahmefach-Zeilen der Transportplatine 13. Nach dem Weitertransport der Transportplatine 13 um z. B. eine "Tages"-Schrittweite des Betrages b/4 (Fig.1) und Weitertransport des Streifenblisters 21 bezüglich der Ausgabestation um eine Periodizitätslänge der Hof-Anordnung ergibt sich die in der Fig. 2c dargestellte Konfiguration des Streifenblisters 21 bezüglich der Ausgabestation 16, in der nunmehr wieder durch gemeinsame Ansteuerung der Betätigungszylinder 28/1 die nächste auf die Tageszeit bezogene Aufnahmefach-Zeile der Transportplatine 13 mit je einer Verabreichungseinheit des an der Ausgabestation bereitgestellten Medikaments befüllt werden kann. Die hiernach gegebene Konfiguration des Streifenblisters 21 ist in der Fig.d schematisch vereinfacht dargestellt.

Erneute Wiederholung der vorgenannten Transport- und Fortschaltschritte führt schließlich zu der in der Fig. 2e dargestellten Konfiguration des Streifenblisters 21, die nunmehr eine Transportverschiebung des Streifenblisters um die in der Fig. 2e mit St bezeichnete Transportstrecke erfordert, damit wieder die als Ausgangsstellung angenommene Streifenblister-Position erzielt wird, in der erneut mit den geschilderten Ausgabezyklen begonnen werden kann.

Steuersignale für in den Fig. 1 und Fig. 2a lediglich schematisch dargestellte elektromechanische Zustell-Antriebe 36, mittels derer die Streifenblister 21 - quer zur Transportrichtung der Transportplatinen 13 - zu den einzelnen, durch die pneumatischen Ausstoßzylinder 28/1 bis 28/7 gebildeten Ausgabestationen 16 transportierbar und den Zylindern gleichsam zustellbar sind sowie erforderlichenfalls auch begrenzte Rückwärtsbewegungen steuerbar sind sowie Ansteuersignale für Magnetventile 37, mittels derer die Ausstoßzylinder 28/1 bis 28/7 einzeln oder zu mehreren, ggf. alle gleichzeitig, mit Druck aus einer nicht dargestellten Druckluftquelle beaufschlagbar bzw. nach Ausführung Ihres Arbeitshubes wieder druck-entlastbar sind sowie weitere Ansteuersignale für elektromechanische Hilfsantriebe 38, die zum Abtransportieren entleerter Blister-Abschnitte und/oder zum Spannen der Streifenblister unterhalb der Ausstroßzylinder 28/1 bis 28/7 benutzbar sind, werden mittels den Ausgabestationen 16 einzeln zugeordneter elektronischer Steuereinheiten 41 erzeugt, die im Takt der Vorschub-Transportbewegungen der Transportplatinen 13 in den Signal-Generierungsbetrieb steuerbar sind, derart dass die Betriebsphasen der elektronischen Steuereinheiten 41 gleichsam durch den Transporttakt der Transporteinrichtung 14 synchronisiert sind. Die Transporteinrichtung 14 ist zweckmäßigerweise als Fortschalteinrichtung ausgebildet, mit kurzen Transport-Phasen und gegenüber diesen zeitlich sehr viel längeren Stillstandsphasen, wobei pro Transporttakt jeweils die nächste "Zeile" - Gruppe von sieben Aufnahmefächern 12 - die Ausgabeposition unterhalb der Ausgabezylinder 28/1 bis 28/7 der jeweiligen Ausgabestation16 gelangt.

Die elektronischen Steuereinheiten 41 der Ausgabestationen 16 generieren die Ansteuersignale für die Blister-Zustellantriebe 36, die Steuerventile 37 der Ausstoßzylinder 28/1 bis 28/7 sowie für die jeweiligen Hilfsantriebe 38 der Ausgabestation 16 aus einer Verarbeitung von patientenbezogenen Daten die in einer maschinenlesbaren Form auf einem Datenträger gespeichert sind, der je einer Transportplatine "fest" zugeordnet ist und von dieser gleichsam mitgeführt wird. Der Datenträger enthält in geeignet codierter Form, z. B. als Binärzahl, die Benennung des Medikaments, das an der angesprochenen Ausgabestation 16 ausgegeben werden soll. Durch diese Information wird die entsprechende Ausgabestation 16 gleichsam angesprochen, d. h. auf einen Ausgabezyklus vorbereitet. Demgemäß ist ein in der Fig. 1 lediglich schematisch angedeuteter Lesekopf 42 (i) bezüglich der ihm zugeordneten Ausgabestation 16i [(i=1...n; n=Zahl der Ausgabestationen der Anlage 10)] so angeordnet, dass zwischen dem Lesen der Information und Ansprechen der anzusteuernden Ausgabestation 16 (i) genügend Zeit für eine zuverlässige Verarbeitung der Informationsdaten zur Verfügung steht.

Bei dem zur Erläuterung gewählten, speziellen Ausführungsbeispiel ist der Datenträger 43 an dem einen, gemäß Fig. 1 linken, in Transportrichtung verlaufenden Querrand der jeweiligen Transportplatine 13 angeordnet. Neben der Identifizierung des jeweiligen Medikaments sind auf dem Datenträger 43 auch den Patienten individualisierende Daten sowie das - zeitliche - Verabreichungsmuster enthaltende Daten maschinenlesbar gespeichert.

Bei der geschilderten Anordnung von Lesekopf 42i und Ausgabestation 16i ist das Zeitfenster, innerhalb dessen die Ausstoßzylinder 28/1 bis 28/7 der jeweiligen Ausgabestation 16 betätigt werden, durch die Zahl der Fortschaltschritte der Transporteinrichtung 14 bestimmt, um die der Lesekopf 42 früher von der jeweiligen Aufnahmefach-Zeile passiert wird als deren Aufnahmefächer an der Ausgabestation mit dem jeweiligen Medikament bestückt werden.

Die Steuerung der Zustellbewegungen der Streifenblister 21 wird für das zur Erläuterung gewählte Ausführungsbeispiel anhand der Funktion der hieran beteiligten Steuerungs- und Antriebselemente erläutert, deren apparative Implementierung hiernach dem Fachmann ohne weiteres auf vielfältige Weise möglich ist; demgemäß soll auf apparative Einzelheiten nur insoweit angegangen werden, als diese für die erfindungsgemäße Bestückungsanlage 10 spezifisch sind.

Das "Ansprechen" - Vorbereiten der Bestückungs-Betriebsphase an einer ausgewählten Ausgabestation 16i - erfolgt dadurch, dass die von der elektronischen Steuereinheit 41i zu bearbeitenden Informations-Signale, mittels eines dieser elektronischen Steuereinheit 41 i zugeordneten Lesekopfes 42i in diese schon eingelesen werden, während sich die an der Ausgabestation 16i zu bestückende Transportplatine 13 noch im Bereich derjenigen Ausgabestation 16(i -1) befindet, die, in Transportrichtung gesehen, vor der Ausgabestation 16i angeordnet ist.

Schon in dieser Situation kann, falls die Ausgabestation 16i nicht ihrerseits noch im Bestückungsbetrieb arbeitet, der Bestückungsbetrieb für die noch an der Station 16 (i -1) befindliche Transportplatine 13 dadurch vorbereitet werden, dass der von der Vorratsrolle 22i abziehbare Streifenblister 21i in die für den Bestückungsvorgang geeignete Ausgangslage transportiert wird, beispielsweise die in der Fig. 2a dargestellte Position, die für das anhand der Fig. 2a bis 2e geschilderte Funktionsbeispiel eine Verrückung des Streifenblisers 21 i um die Strecke St (Fig.2e) erfordern würde.

Anhand der in die Steuereinheit 41 i eingelesenen Daten generiert diese den Satz von Steuersignalen, welche die Vorschub- und Rückzugs-Bewegungen der Streifenblister auslösen, die an den den verschiedenen Einnahmezeiten - Morgen, Mittag, Abend, Nacht - zugeordneten "Zeilen"-Spuren ausgeführt werden müssen, sowie die Daten für die Auswahl der zu aktivierenden Ausstoßzylinder. Die Ausgabe der diese Daten repräsentierenden Steuersignale erfolgt sodann takt-gesteuert durch elektrische Signale, welche mit Ausführung der Fortschaltbewegungen der Transportplatinen 13 fortlaufend erzeugt werden. Hierbei werden die verschiedenen, innerhalb eines Ausgabespiels der Ausgabestation 16i ebenfalls in abwechselnden Richtungen auszuführenden Zustellbewegungen nach Betrag und Richtung vorgegeben.

Zur Erfassung des in einer vorgegebenen Richtung ausgeführten TransportWeges ist ein in der Fig. 3a schematisch dargestelltes, insgesamt mit 44 bezeichnetes "inkrementales" Wegmeßsystem vorgesehen, das für jedes in einer vorgegebenen Richtung zurückgelegtes "kleine" Weginkrement einen Zählimpuls an die elektronische Steuereinheit 41i abgibt, die je nach Bewegungsrichtung - vorwärts/rückwärts - mit positivem oder negativem Vorzeichen aufsummiert werden, so dass die innerhalb eines Ausgabespiels erreichte Summe ein Maß für die hierbei abgezogene Länge des Streifenblisters ist.

In der Fig. 3a ist eine einfache Realisierungsmöglichkeit eines inkrementalen Wegmeßsystems dadurch angedeutet, dass entlang eines Randstreifens 46 des hinsichtlich seiner Bewegungen zu verfolgenden Streifenblisters 21 in kleinem Abstand δs aufeinander folgende "Strich" Markierungen 47 vorgesehen sind, die an einem oder mehreren lediglich schematisch angeordneten Sensoren 48 eines ortsfest angeordneten Messkopfes 49 vorbei treten um hierbei die Erzeugung eines Zählimpulses auslösen. Als Rand-Markierungen 47 eignen sich optisch auf einfache Weise erkennbare Perforationen, aber auch aus der Magnetband-Technik bekannte magnetische Markierungen, die mit Standard-Leseköpfen erfassbar und zur Ausgabe inkrementaler Zählimpulse nutzbar sind.

Ein für eine erfindungsgemäße Bestücksanlage geeignetes inkrementales Wegmeßsystem 51 kann, wie der Fig. 3b entnehmbar, alternativ, als eine "selbständige" Funktionseinheit ausgebildet sein, die ohne Markierungsmaßnahmen an dem jeweiligen Streifenblister 21 auskommt.

Das Wegmeßsystem 51 gem. Fig. 3b hat zwei um parallele Achsen 52 und 53 frei drehbare Gleitrollen 54 und 56, die einander gegenüber liegend angeordnet mit einer Mindestkraft an die einander gegenüber liegenden Randstreifenbegrenzungsflächen des Streifenblisters 21 angedrückt sind und mit diesen reibungsschlüssig bewegungsgekoppelt sind. Die eine, gemäß dem dargestellten Ausführungsbeispiel obere Gleitrolle 52 steht über eine flache Umfangszahnung mit einem Zahnrad 57 kleineren Durchmessers in formschlüssigem Eingriff, das seinerseits drehfest mit einem Flügelrad 58 verbunden ist, dessen Flügel 59 zum Zweck der Erzeugung von Zählimpulsen zur Unterbrechung von Lichtschranken oder zu einer positionsabhängigen Verstimmung von induktiven Sensorschaltkreisen nutzbar sind, wobei sich durch die Nutzung geeigneter Übersetzungsverhältnisse eine gleichsam hochauflösende Aufteilung des Streifenblister-Verschiebeweges in eine Vielzahl von Weginkrementen erzielen lässt, die dem Betrage nach klein gegen die Ausdehnung der Blisterhöfe 23 in Transportrichtung sind.

Mittels der Umfangszahnung, mit der die Gleitrolle 54 sich am Randstreifen des Streifenblisters 21 abstützt, wird dank einer stets vorhandenen Nachgiebigkeit des Blister-Materials auch ein formschlüssig wirkender Eingriff der Rolle 54 mit dem Streifenblister 21 erzielt , der eine präzise Wegmessung ermöglicht.

Auch die zu einem zeitweise ziehenden, zeitweise schiebenden Streifenblisterantrieb genutzten Antriebs- und Führungsrollen 60 und 61 des Zustellungsantriebes 36, wie auch die Antriebs- und Führungsrollen 62 und 63 (Fig. 2a) von Hilfsantrieben 38 sind zweckmäßigerweise mit "flachen", d. h. radial nur wenig ausgedehnten und auch im wesentlichen kantenfrei ausgebildeten Zahnungen versehen, die aufgrund einer elastischen Verformbarkeit des Trägermaterials der Streifenblister 21 in einen quasi-formschlüssigen Eingriff mit diesem gelangen können, der die Transport-Zuverlässigkeit fördert.

Wenn zur Positions-Steuerung und -Überwachung ein inkrementales Mess-System verwendet wird, ist es notwendig, von Zeit zu Zeit ein für eine definierte, ausgewählte Referenzposition, die bei der gewählten Anordnung und Gestaltung des benutzten inkrementalen Wegmess-Systems mit einem definierten Zählerstand verknüpft ist, charakteristisches Anzeigesignal erzeugen zu können, um anhand des Auftretens dieses Signals überprüfen zu können, ob das Mess-System auch denjenigen Zählerstand erreicht hat, der bei der durch das Signal erkannten Position des Streifenblisters gegeben sein muss. Im Falle einer Abweichung kann das Auftreten des positionscharakteristischen Signals dazu benutzt werden, eine "Nach"-Eichung des Mess-Systems dadurch vorzunehmen, dass der Zähler des Mess-Systems auf den positionscharakteristischen Wert gesetzt wird. Zweckmäßigerweise wird eine derartige Nacheichung bzw. Überprüfung selbsttätig immer dann vorgenommen, wenn der Streifenblister die Referenzposition erreicht.

Bei dem zur Erläuterung dargestellten Ausführungsbeispiel ist zur Erzeugung des Referenzmarken-Anzeigesignals eine insgesamt mit 64 (Fig. 2a) bezeichnete Lichtschranke genutzt, bei deren Unterbrechung durch den Blisterträger das positionscharakteristische Referenzsignal erzeugt wird. Dieses Signal tritt auf, sobald ein freier Querrand des "verbrauchten" Streifenblister-Endabschnittes, von dem zuvor mittels einer insgesamt mit 66 bezeichneten Schneidvorrichtung ein verbrauchtes Endstück des Streifenblisters 21 abgeschnitten worden ist, den Sensor-Lichtstrom der Lichtschranke 64 unterbricht.

Es versteht sich, dass geeignete Referenzmarken auch auf andere Weise gesetzt werden können, beispielsweise dadurch, dass "irgendwo" am Rand des Blisterträgers ein Perforationsloch ausgestanzt wird, durch das zum Zweck der Auslösung eines Positions-Anzeigesignals der Sensor-Lichtstrom einer Lichtschranke hindurchtreten kann. Auch Aufdrucke, die optisch detektierbar sind, oder induktiv detektierbare Metallmarken können als Referenzmarken zweckentsprechend genutzt werden.

Zweckmäßig ist es, wenn, in Transportrichtung gesehen, die Position des Streifenblisters 21 sowohl vor dem Eintreten in die Ausgabestation 16 als auch nach dem Austreten aus derselben festgestellt, d. h. zur Ausgabe eines "Eich"-Kontrollsignals genutzt werden kann.

Die Fähigkeit, den Vorschub und eventuelle Rückzugsbewegungen der Streifenblister 21 erfassen und sowohl dem Betrage nach als auch hinsichtlich der Geschwindigkeit steuern zu können, wird bei einer durch die Detaildarstellung der Fig. 4a repräsentierten Gestaltung einer erfindungsgemäßen Bestückungseinrichtung zu einem selbsttätigen Übergang von einer Vorratsrolle 22/1 auf eine zweite Vorratsrolle 22/2 genutzt, damit an einer Ausgabestation 16, der die beiden Vorratsrollen 22/1 und 22/2 zugeordnet sind, nach einer Erschöpfung des Blistervorrates an der zuerst benutzten Vorratsrolle 22/1 auf die Nutzung des auf der zweiten Vorratsrolle 22/2 aufgewickelten Streifenblister-Vorrats übergegangen werden kann, ohne den Bestückungsbetrieb der Bestückungsanlage 10 unterbrechen zu müssen.

Eine hierzu vorgesehene, insgesamt mit 68 bezeichnete Umschalteinrichtung vermittelt hier die Funktion, dass, sobald der Streifenblistervorrat, der von der Vorratsrolle 22/1 abgezogen werden kann, erschöpft ist, auf Abziehen des Streifenblisters 21 von der zweiten Vorratsrolle 22/2 umgeschaltet wird und ein gemeinsamer Transport beider Streifenblister 21/1 und 21/2 erzielt wird, derart, dass das freie "rückwärtige" Ende 69 des "verbrauchten" Streifenblisters 21/1 und die freie "Anfangs"-Stirnseite 71 des anschließend zu nutzenden Streifenblisters 21/2 in Anlage aneinander gebracht werden und, während der Endabschnitt des erschöpften Streifenblisters 21/1 und der Anfangsabschnitt des nachfolgenden Streifenblisters 21/2 durch die Ausgabestation 16 hindurch transportiert werden, aneinander anliegend gehalten werden, bis der Übergang auf den zweiten Streifenblister 21/2 vollständig vollzogen ist und hiernach genügend Zeit zur Verfügung steht, um an der betrachteten Ausgabestation 16 die "verbrauchte" Vorratsrolle 22/1 gegen eine neue Vorratsrolle austauschen zu können, die sodann nutzbar ist, wenn die andere Vorratsrolle 22/1 erschöpft ist.

Eine zur Implementierung dieser Funktionen geeignete Gestaltung der Umschalteinrichtung 68 sei wiederum anhand der Funktionen von Untereinheiten der Umschalteinrichtung erläutert, anhand derer ein Fachmann der Feinwerktechnik und der Steuerungstechnik die Umschalteinrichtung 68 realisieren kann, so dass die Erläuterung konstruktiver Details entbehrlich erscheint.

Die Umschalteinrichtung 68 besteht im wesentlichen aus einem insgesamt mit 72 bezeichneten "Y"-Führungssystem, das zwei je einem der beiden Streifenblister 21/1 und 21/2 zugeordnete Führungszweige 73/1 und 73/2 und diesen je einzeln zugeordnete Transportantriebe 74/1 und 74/2 umfasst, sowie einen aus der Vereinigung der beiden Führungszweige 73/1 und 73/2 hervorgehenden und weiterführenden Führungszweig 73/3 umfasst, über den die von den verschiedenen Vorratsrollen 22/1 und 22/2 abziehbaren Streifenblister-Trume mittels des Zustellantriebes 36 alternativ zu der Ausgabestation 16 transportierbar sind.

Die Transportantriebe 74/1 und-74/2 können hinsichtlich Ihres Aufbaus und des jeweils genutzten Antriebskonzepts zu den Zustellantrieben 36 und den weiteren Hilfsantrieben 38 weitgehend analog sein; allerdings sollten diese Transportantriebe 74/1 und 74/2 so ansteuerbar sein, dass sie mindestens zeitweise mit einer höheren Transportgeschwindigkeit betreibbar sind als der jeweils nachfolgende Zustellantrieb 36, der die Transportgeschwindigkeit des jeweils genutzten Streifenblisters in dem vereinigten Führungszweig 73/3 sowie in der nachfolgenden Ausgabestation 16 bestimmt, damit der einem Streifenblister-Endabschnitt, der von der erschöpften Vorratsrolle 22/1 oder 22/2 abgezogen worden ist, nachfolgende Anfangsabschnitte des einzufädelnden Streifenblisters 21/2 oder 21/1 den Endabschnitt des in den vereinigten Führungsabschnitt 73/3 gelangten Streifenblisters gleichsam "einholen", d. h. in Anlage mit diesem gebracht werden kann, damit diese Streifenblister Trume gleichsam "ununterbrochen" einander fortsetzen und in der Ausgabestation 16 eine Lücke in der zur Bestückung der Medikamentenkassette 11 genutzte Blisterhöfe 23 vermieden wird.

Bei dem zur Erläuterung gewählten Ausführungsbeispiel haben die Transportantriebe 74/1 und 74/2 je eine auf der "glatten" Ausgabeseite 76 des Streifenblister 21/1 und 21/2, jeweils an führungselement-freien Abschnitten der Umschalteinrichtung 68 angeordnete, an einem lediglich schematisch angedeuteten Gestell 77 frei drehbar um parallel zu den Drehachsen der Vorratsrollen 22/1 und 22/2 verlaufende Achsen 78/1 und 78/2 gelagerte Gleitrollen 79/1 und 79/2, die sich über die gesamte Breite der an sie angedrückten Streifenblister 21/1 und 21/2 erstrecken, sowie mittels nicht dargestellter Elektromotore antreibbare Antriebsrollen 81/1 und 81/2, die den Gleitrollen 79/1 und 79/2 gegenüberliegend angeordnet sind und sich an einen Randstreifen der den Gleitrollen 79/1 und 79/2 gegenüberliegenden Hofseiten 82/1 und 82/2 der Streifenblister 21/1 bzw. 21/2 abwälzen können, die mit den Antriebsrollen 81/1 bzw. 81/2 in kraftschlüssigem oder kraftformschlüssigem, im wesentlichen, d. h. abgesehen von elastischen Verformungen, schlupffreiem Eingriff stehen.

Bei der durch die Fig. 5a wiedergegebenen - zweckmäßigen - Gestaltung der Transportantriebe 74/1 und 74/2 sind deren Antriebsrollen 81 so gestaltet und angeordnet, dass sie nur an einem der beiden Randstreifen 83/1 bzw. 83/2 des jeweiligen Streifenblisters 21 angreifen, zwischen denen die Blisterhöfe 23 angeordnet sind, wobei die Streifenblister 21 jeweils symmetrisch bezüglich ihrer Längsmittelebenen 84 ausgebildet sind, die sich zwischen den Randstreifen 83/1 und 83/2 erstrecken.

Die gemäß Fig. 4a zu den Zustellantrieben 36 hinführenden Führungszweige 73/3 der "Y"-Führungssysteme 72 sind, wie aus der Fig. 5b unmittelbar ersichtlich, jeweils durch ein Paar von "U"-Profilen 86/1 und 86/2 gebildet, die, mit ihren parallelen Schenkeln 87/1 und 87/2 aufeinander zu weisend, so angeordnet sind, dass der lichte, "horizontale" Abstand ihrer Joch-Schenkel 88, abgesehen von einem für die leichte Verschiebbarkeit der Streifenblister erforderlichen Spiel der Breite bs der Streifenblister 21 entspricht, wobei diese Führungs-U-Profile 86/1 und 86/2 die Randstreifen 83/1 und 83/2 der Streifenblister auf dem größten Teil der Randstreifenbreite umgreifen; der lichte Abstand af der hofseitigen schmalen Stirnränder 89 der hofseitigen U-Profil-Schenkel 87/1 ist hinreichend bemessen, dass die Blisterhöfe 23 die Führungsprofile nicht berühren können.

Der "vertikale" Abstand der zueinander parallelen Profilschenkel 87/1 und 87/2 der Führungs-U-Profile 86/1 und 86/2 ist geringfügig, z. B. um 10% bis 20%, größer als die Summe der Dicken der Führungs-Randstreifen 83/1 und 83/2 der Streifenblister 21/1 und 21/2 und der die Blisterhöfe 23 "nach unten" abschließenden Blister-Deckstreifen 91, sodaß zwar eine leichtgängige Gleitführung der Streifenblister 21/1 bzw. 21/2 in dem horizontalen Vereinigungs-Führungszweig 73/3 des jeweiligen "Y"-Führungssystems 72 gewährleistet ist, eine Überlappung zweier Streifenblister im Bereich eines Endabschnittes eines im Ausgabestation-Bereich angeordneten Streifenblisters mit einem Anfangsbereich eines "nachgeschobenen" Streifenblisters jedoch zuverlässig ausgeschlossen ist.

Der Aufbau der sich zwischen den Transportantrieben 74/1 und 74/2, einerseits und der Vereinigungsstelle 92 des jeweiligen "Y"-Führungssystems.72, andererseits erstreckenden Führungszweige 73/1 und 73/2 ist zu demjenigen des Vereinigungsabschnitts 73/3 analog, wobei anstelle von U-Profilen, wie gemäß Fig. 5b zur Realisierung des unmittelbar zur Ausgabestation 16 führenden Führungszweiges 73/3 vorgesehen, zur Realisierung der beiden "Konvergenten", übereinander angeordneten Führungszweige 73/1 und 73/2 auch einfache Winkel-Profile 93 (Fig. 5c) benutzt werden können, die an einander zugewandten Seiten von Gestellblechen 94/1 und 94/2 befestigt sind, die Gehäuseelemente einer als Funktionsmodul ausgebildeten Umschalteinrichtung 68 bilden.

Das zum Aufbau des "Y"-Führungssystems 72 Ausgeführte gilt sinngemäß auch für eine insgesamt mit 96 bezeichnete "vertikale" Anschlussführung, mittels derer der von der einen Vorratsrolle 22/1 abziehbare Streifenblister 21/1 zu dem zugeordneten Transportantrieb 74/1 der Umschalteinrichtung zugeleitet ist, sowie auch für die gemäß Fig. 4a "horizontale" Anschlussführung 97, über die der von der zweiten Vorratsrolle 22/2 abziehbare Streifenblister 21/2 dem zugeordneten Transportantrieb 74/2 der Umschalteinrichtung 68 zuführbar ist.

Auch diese Anschlussführungen 96 und 97 sind zweckmäßigerweise im Rahmen der Umschalteinrichtung 68 realisiert.

Bei der zur Erläuterung dargestellten Version der Umschalteinrichtung 68 sind die Anschlussführungen 96 und 97 mit schematisch als Lichtschranken dargestellten End-Sensoren 98/1 und 98/2 ausgerüstet, die ein zur Steuerung der Anlage 10 auswertbares Ausgangssignal abgeben, wenn das Ende eines von der jeweiligen Vorratsrolle abgezogenen Streifenblisters 21/1 bzw. 21/2 einen Schranken-Lichtstrahl freigibt - nicht mehr abschattet - bzw. ein für die Unterbrechung des Schranken-Lichtstrahles charakteristisches Signal erzeugen, wenn der Anfang eines von der jeweiligen Rolle abziehbaren Streifenblisters den Schranken-Lichtstrahl abschattet.

Diese Signale können zu einer Eichung oder Überprüfung der Anzeigen von Weggebern genutzt werden, wie die z. B. anhand der Figuren 3a und 3b dem Grundgedanken nach erläuterten.

Eine zur Erfassung der Position eines Streifenblisters geeignete Lichtschrankenanordnung 99 kann auch mit dem in der Fig. 4b schematisch dargestellten Aufbau realisiert sein, bei dem der Schrankenlichtstrahl 101 freigegeben wird, wenn er durch die Lücke zwischen zwei Blister-Höfen 23 hindurchtreten kann, durch die Blisterhöfe selbst jedoch weitestgehend abgeschattet wird. Durch Auswertung einer Folge von Detektor-Ausgangssignalen dieser Lichtschrankenanordnung 99 in Korrelation zu Weggeber-Ausgangssignalen, die mit einer Anordnung wie anhand der Fig. 3b geschildert, gewinnbar sind, lässt sich das Ende des Streifenblisters 21/1 oder 21/2 sehr genau bestimmen, selbstverständlich unter Berücksichtigung der geometrischen Abmessungen der Anlage 10 und ihrer Ausgabestationen 16.

In einer in den Fig. 6a bis 6d wiedergegebenen, typischen Gestaltung von Streifenblistern 21 sind die Höfe 23, die die Medikamente aufnehmen, als einseitige wannenförmige Ausbuchtungen 102 eines aus einem durchsichtigen Kunststoffmaterial bestehenden Streifens 100 ausgebildet. Diese Ausbuchtungen 102 werden z. B. durch Tiefziehen des thermoplastisch voraussetzbaren Kunststoffmaterials erzielt, wobei im Bereich der Ausbuchtungen eine Materialschwächung derart eintritt, dass die wannenförmigen Bereiche eine nachgiebige, schlaffe Konsistenz haben, so dass sie mittels der Stössel 27 der Ausgabezylinder 28 leicht verformbar sind, hingegen im übrigen "ebenen" Streifenbereich, der die zum Transport genutzten Längsrandstreifen 46 bildet und die Öffnungen 103 der Höfe 23 berandet, eine steifere, biegeelastische Konsistenz haben. Diese Öffnungen sind beim gebrauchsfertig vorbereiteten Streifenblister 21 durch einen insgesamt mit 104 bezeichneten Deckstreifen abgedeckt, der an dem die wannenbildenden, durchsichtigen Kunststoffstreifen 100 stoffschlüssig befestigt wird, nachdem die Medikamente in die wannenförmigen Ausbuchtungen eingelegt sind.

Auch der Deckstreifen 104 besteht zweckmäßigerweise aus einem Kunststoff-Material, das bei den vorgesehenen Abmessungen biegeelastisch ist.

Gemäß Fig. 6c ist der Deckstreifen 104 schmäler als der wannenbildende Kunststoffstreifen 100, jedoch breit genug, dass die Wannen-Öffnungen 103 vollständig innerhalb der Streifenbreite des Deckstreifens 104 angeordnet sind. Der Deckstreifen 104 ist, jeweils im Bereich seiner die Wannenöffnungen 103 abdeckenden Bereiche mit schmalen Längsschlitzen 106/1 und 106/2 und zwischen diesen verlaufenden Querschlitzen 107 versehen, die bei dem zur Erläuterung dargestellten, speziellen Ausführungsbeispiel in dem Bereich der jeweiligen Öffnung 103 das der Fig. 6c entnehmbare H-förmige Schlitzbild ergeben, das symmetrisch bezüglich der Längsmittelebene 108 des Streifenblisters 21 und jeweils auch symmetrisch bezüglich der Quermittelebene 109 (Fig. 6b)des jeweiligen Blisterhofes 23 ist.

Die stoffschlüssige Fixierung des Deckstreifens 104 am wannenbildenden Kunststoffstreifen 100 ist derart realisiert, dass eine feste stoffschlüssige Verbindung zwischen diesen beiden Kunststoffstreifen nur im Bereich der Längsrandstreifen 111/1 und 111/2 des Deckstreifens sowie im Bereich von Querbändem 112 des Deckstreifens 100 gegeben ist, die zwischen in Längsrichtung einander benachbart angeordneter Blisterhöfe 23 verlaufen.

Hierdurch bleiben jeweils die beiden durch den Querschlitz 107 gegeneinander abgesetzten rechteckigen Flügel 113/1 und 113/2, die, koplanar verlaufend, die Wannenöffnung 103 abdecken, beweglich und können sich, wenn der jeweilige Ausstoßzylinder betätigt wird, in der Art einer Flügeltüre öffnen (Fig. 6d), durch die das jeweilige Medikament austreten und im Falle einer Gestaltung der Anlage wie in der Fig. 2a dargestellt, in das angeordnete Aufnahmefach der Transportplatine 13 ausgegeben werden kann.

Im Verlauf des Rückzuges des Auswurfstössels 27 in dessen Ausgangsstellung gelangen auch die beiden "Tür"-Flügel 113/1 und 113/2 aufgrund ihrer Elastizität wieder in ihre Ausgangsstellungen zurück, in der sie den Weitertransport des Streifenblisters 21, der auch im Bereich der Ausstoßzylinder in U-profilförmigen Führungselementen geführt sein kann, wie anhand der Fig. 5b schon erläutert, nicht behindern.

Im Unterschied zu der Ausgabestation 16 gemäß Fig. 2a werden bei der Ausgabestation 16 gemäß Fig. 7a, auf deren Einzelheiten nunmehr Bezug genommen sei, die aus dem Streifenblister 21 mittels der Ausstoßzylinder 28/1 bis 28/7 aus den Blisterhöfen 23 ausgestoßenen Medikamente 122 auf einem Zwischenniveau oberhalb der Transportplatine 13 aufgefangen, bevor sie - bevorzugt gleichzeitig - in die Aufnahmefächer 12 der Transportplatine 13 abgegeben werden.

Dieses Zwischenniveau ist durch die Anordnung eines insgesamt mit 117 bezeichneten beweglichen Deckstreifens bestimmt, der in einem vertikalen Abstand von dem Blisterstreifen 21 unterhalb desselben und parallel zu diesem verlaufend unmittelbar oberhalb der Transportplatine 13 angeordnet und in einer nicht eigens dargestellten Querführung, die analog zu der anhand der Fig. 5b geschilderten aufgebaut ist, quer zur Transportrichtung der Platine 13 verschiebbar ist.

Dieser Deckstreifen, mit dem die an der jeweiligen Ausgabestation 16 in einer Zeile nebeneinander angeordneten Aufnahmefächer 12 der Transportplatine 13 abdeckbar sind, hat eine zu dem Deckstreifen (Fig. 5b sowie Fig. 6a bis 6d) des Streifenblisters 21 analoge Gestaltung mit durch H-förmig verlaufende Schlitze berandeten flügelförmigen Klappen 119/1 und 119/2, wobei die Periodizitätslänge Lp dieser periodischen Klappenstruktur des Deckstreifens 117 derjenigen der Aufnahmefächer 12 der Transportplatine 13 innerhalb einer Zeile solcher Fächer entspricht. Ein der Einfachheit halber nicht eigens dargestellter Transportantrieb für den Deckstreifen 117 ist dahingehend ausgelegt, dass die Transportschrittweite der Periodizitätslänge Lp oder einem natürlichen Bruch derselben entspricht, und dass der Transport von Schritt zu Schritt derart gesteuert ist, dass im Stillstand des Deckstreifens 117 der Querschlitz 118 zwischen den beiden Deckflügeln 119/1 und/119/2, die im Stillstand je eines der Aufnahmefächer 12 abdecken, in der jeweiligen "vertikalen" Längsmittelebene 121 verläuft, in der auch der Querschlitz 107 des darüber angeordneten Streifenblister-Deckstreifens in der Ausgabeposition des Streifenblisters 21 verläuft.

Bei dem zur Erläuterung dargestellten Ausführungsbeispiel hat die Periodizitätslänge Lp des Deckstreifens 117 den doppelten Betrag der Priorizitätslänge des Streifenblisters 21.

Bei der Gestaltung der Ausgabestation gemäß Fig. 7a liegen die aus den jeweiligen Höfen 23 des Streifenblisters ausgestoßenen Medikament-Verabreichungseinheiten 122 zunächst "mittig" auf der Oberseite des Deckstreifens 117 auf und werden von den beidseits der Längsmittelebene 121 angeordneten Rändern der schwenkbaren Flügel 119/1 und 119/2 des Deckstreifens 117 unterstützt. Die Ausgabe der Medikamente 122 in die unterhalb des Deckstreifens 117 angeordneten Aufnahmefächer 12 der jeweiligen Transportplatine 13 erfolgt beim dargestellten Ausführungsbeispiel durch 90°-Schwenkung von in der Darstellung der Fig. 7a hammerförmig gestalteten Austriebs-Elementen 123, die aus einer im rechten Teil der Fig. 7a dargestellten Grundstellung, in der sie von Aufnahmeschlitzen eines sich zwischen der Streifenblisterführung und der Führung des Deckstreifens 117 erstreckenden Gehäuseblocks 124 aufgenommen sind, in die im linken Teil der Fig. 7 dargestellte Austriebs-Stellung schwenkbar sind, in der das Medikament 122 zwischen den auseinandergedrängten Querrändern 125/1 und 125/2 in das jeweilige Aufnahmefach hineinfällt, wonach das jeweilige Austriebselement 123 wieder in seine "vertikale" Grundstellung zurückgeschwenkt wird.

Zur Ausstoß-Betätigung der Austriebselemente 123 ist bei dem zur Erläuterung gewählten Ausführungsbeispiel ein gemeinsamer Antrieb vorgesehen, der mittels eines doppelt wirkenden Pneumatik-Zylinders 126 realisiert ist, mittels dessen ein Flachstab 127 an dem Gehäuseblock 124 hin- und herverschiebbar ist; dieser Flachstab 127 ist mit vertikal verlaufenden Führungs-Langlöchern 128 versehen, mit denen ein Mitnahme-Zapfen 129 der Austriebselemente 123 in gleitfähig-formschlüssigem Eingriff steht, derart, dass mit den in Richtung des Doppelpfeils 131 der Fig. 7b erfolgenden "horizontalen" Vorwärts- und Rückwärtsbewegungen des Flachstabes 128 in Richtung des Doppelpfeils 132 der Fig. 7b verlaufende 90°-Schwenkbewegungen der Austriebselemente 123 erzielt werden.

Zur Funktionskontrolle der Ausgabestation 116 sind den Ausgabezylindern 28/1 bis 28/7 einzeln zugeordnete, insgesamt jeweils mit 133 bezeichnete Lichtschranken (Fig. 7c) vorgesehen, deren jeweilige optische Achse 134 in der vertikalen Längsmittelebene 121 zwischen den Querrändern 125/1 und 125/2 der flügelförmigen Klappen 119/1 und 119/2 des "unteren" Deckstreifens 117 und in einem lichten Abstand oberhalb derselben verläuft, der etwa dem halben Durchmesser des jeweils auszugebenden Medikaments 122 entspricht.

Der Deckstreifen 117 besteht aus einem elastischen Material, so dass die hügelförmigen Klappen 119/1 und 119/2, nachdem das Medikament 122 nach unten ausgestoßen ist, wieder in ihre Ausgangslage zurückschnellen, in der die Klappen 119/1 und 119/2 wieder koplanar angeordnet sind.

Ein geeignetes Material kann ein elastischer Kunststoff sein, wobei der Deckstreifen 117 zusätzlich metallisiert sein kann.

Der Deckstreifen 117 ist Funktionselement einer gleichsam in die Anlage 10 integrierten Einrichtung zur Funktions-Kontrolle sowie zur QualitätsSicherung und darf daher seinerseits nicht der Gefahr einer Beschädigung ausgesetzt sein. Demgemäß ist der Deckstreifen verschiebbar - "erneuerbar" -, derart, dass die Ausgabestation 16 zumindest von Zeit zu Zeit mit einem "neuen" Deckstreifenabschnitt bestückt wird, wobei der Deckstreifen taktweise um eine Periodizitätslänge Lp verschoben wird, beispielsweise nach Ablauf von zehn Ausgabezyklen der jeweiligen Ausgabestation, selbstverständlich bedarfsgerecht dahingehend, dass eine durch eine Beschädigung des Deckstreifens im Ausgabestationenbereich denkbare Gefahr ausgeschlossen ist.

Dem Erfindungsgedanken unterfallende Bestückungsanlagen, wie vorausgehend erläutert, können auf vielfältige Weise abgewandelt sein. Nicht dargestellte Abwandlungen sind z.B. die Folgenden:

Für vielfältig benötigte Medikamente können mehrere Ausgabe-Module, die jeweils eine Ausgabestation und eine Vorratsrolle umfassen, vorgesehen sein.

Möglich ist auch eine Gestaltung einer erfindungsgemäßen Bestückungsanlage derart, dass von einer Blister-Vorratsrolle eine Doppel-Ausgabestation versorgt wird, wenn in einer Bestückungsanlage mit zwei Bestückungslinien eine Vorratsrolle ausreicht, um beide Bestückungslinien zu bedienen, wobei in einem solchen Falle die häufiger gebrauchten Medikamente von je einer Vorratsrolle aus und einer dieser zugeordneten Ausgabestation versorgt werden.

Eine zweckmäßige Abwandlung kann auch darin bestehen, dass in der Gestaltung mit zwei Transportlinien die Matrix-Zeilen der Kassettenanordnung den Tageszeiten zugeordnet sind und der Tagesfolge gleichsam die Spalten der Matrix-Anordnung der parallel zu bestückenden Paare von Transportplatinen 13 entspricht. In diesem Falle hat die Ausgabestation acht Ausstoßelemente für den Fall, dass die Tageseinteilung Morgen, Mittag, Abend und Nacht gegeben ist, die bei den anhand der Fig. 1 bis 7c geschilderten Ausführungsbeispielen durch die Matrix-Zeilen repräsentiert war.

## Patentansprüche

1. Anlage zur Bestückung von Verpackungseinheiten mit einer Mehrzahl von Medikamenten, die jeweils dem Wochenbedarf einer Vielzahl verschiedener Patienten entsprechen, die diese Medikamente in einer nach Datum (Wochentag) und Tageszeit (Morgen, Mittag, Abend, Nacht) geordneten Folge entsprechend einer - patientenbezogenen-ärztlichen Verordnung einnehmen sollen, wobei die Verpackungseinheiten in einer Matrixkonfiguration in Zeilen und Spalten angeordnete Aufnahmefächer für die Medikament-Verabreichungseinheiten - Kapseln, Tabletten, Dragees - haben, die jeweils innerhalb der durch die Anordnung der Fächer innerhalb der Matrix markierten Zeitspannen vom jeweiligen Patienten einzunehmen sind,
mit der folgenden Merkmalen:
a) es sind den Verpackungseinheiten (11) einzeln zugeordnete Ausgabestationen (16) vorgesehen, an denen eine zeilenweise Bestückung aller oder einer Teilzahl ausgewählter Fächer (12) automatisch erfolgt;
b) es ist eine Längs-Transporteinrichtung (14) vorgesehen, mittels derer die Verpackungseinheiten (11) in vorgegebener Richtung sequentiell zu den den verschiedenen Medikamenten individuell zugeordneten Ausgabestationen (16) transportierbar sind;
c) die Zuführung der Medikament-Verabreichseinheiten zu den Ausgabestationen erfolgt mittels den Medikamenten individuell zugeordneter Quer-Fördereinrichtungen;
d) die Längs-Transporteinrichtung (14) und die Quer-Fördereinrichtungen (36, 38) sind hinsichtlich Transporthub und Förderkapazität dahingehend aufeinander abgestimmt, dass pro - in Spaltenrichtung der Aufnahmefachanordnung erfolgendem - Transporthub der Verpackungseinheiten (11) und pro - in Zeilenrichtung der Aufnahmefachanordnung erfolgendem - Förderhub der Quer-Fördereinrichtungen eine sequentiell zeilenweise Bestückung der Aufnahmefächer (12) erzielbar ist, die jeweils in synchronisierten Stillstandsphasen der Längs-Transport- und Quer-Förderzyklen erfolgt;
e) zur Ansteuerung der Ausgabestationen (16) im Sinne der verordnungsgerechten Medikamenten-Bestückung der VerpackungsEinheiten (11) ist eine elektronische Steuereinheit (41) vorgesehen, welche die diesbezüglich erforderlichen Steuersignale aus einer Verarbeitung von Informationssignalen generiert, welche die Informationen über die Patienten und den diesen jeweils zugeordneten Inhalt der Verpackungseinheiten beinhalten und der Steuereinheit (41) in einer mit den Vorschubbewegungen der Verpackungseinheiten (11) synchronisierten und den Patienten eindeutig zugeordneten Folge fortlaufend zugeleitet werden,
**dadurch gekennzeichnet, dass**
die Verabreichungseinheiten äquidistant auf Streifenblistern (21) angeordnet sind, die auf eine Vorratsrolle (22) aufgewickelt und von dieser abziehbar sind, dass zwischen den Vorratsrollen (22) und den Ausgabestationen (16) Transportantriebe für die Querförderung der Streifenblister (21) angeordnet sind, und dass die Ausgabestationen (16), in Transportrichtung der Streifenblister (21) gesehen, aufeinander folgend angeordnete Ausstoßeinheiten (28) haben, mittels derer die Medikamente aus den Blisterhöfen (23) ausstoßbar und in die Aufnahmefächer (12) der Verpackungseinheiten (11) ausgebbar sind.

2. Bestückungsanlage nach Anspruch 1, **dadurch gekennzeichnet, dass** in räumlich definierter Konfiguration bezüglich der Verpackungseinheiten (11) diesen zugeordnete Datenträger vorgesehen sind, die die patientenbezogenen Daten in maschinenlesbarer Form enthalten.

3. Bestückungsanlage nach Anspruch 2, **dadurch gekennzeichnet, dass** Lesestationen (42) für die Datenträger der Verpackungseinheiten an den Ausgabestationen (16) vorgesehen und in diese integriert sind.

4. Bestückungsanlage nach Anspruch 2 oder Anspruch 3, **dadurch gekennzeichnet, dass** die für eine Ausgabestation (16) vorgesehene Lesestation (42), gesehen in Transportrichtung der Verpackungseinheiten (11), an einer vor der zu steuernden Ausgabestation angeordneten Ausgabestation (16) angeordnet ist.

5. Bestückungsanlage nach einem der Ansprüche 1 bis 4, **dadurch gekennzeichnet, dass** die Verpackungseinheiten (11) bedruckbare Felder haben, auf die mittels den Ausgabestationen (16) - vorzugsweise einzeln - zugeordneter Druckeinrichtungen protokollarische Angaben insbesondere über an der Ausgabestation ablaufende Vorgänge aufdruckbar sind.

6. Bestückungsanlage nach Anspruch 1, **dadurch gekennzeichnet, dass**, der Abstand Lp einander benachbarter Ausstoßeinheiten (28) einem ganzzahligen Vielfachen des Abstandes lp benachbarter Blisterhöfe (23) des jeweiligen Streifenblisters (21) entspricht.

7. Bestückungsanlage nach Anspruch 1 oder Anspruch 6, **dadurch gekennzeichnet, dass** die Ausstoßeinheiten (28) als pneumatische Linearzylinder ausgebildet sind.

8. Bestückungsanlage nach Anspruch 7, **dadurch gekennzeichnet, dass** aus dem Gehäuse der pneumatischen Zylinder (28) herausragende Kolbentage mit Stößelköpfen versehen sind, die eine zu den auszustoßenden Medikamenten etwa komplementär-konkave Form haben.

9. Bestückungsanlage nach einem der Ansprüche 1 bis 9, **dadurch gekennzeichnet, dass** das die Streifenblister (21), vorzugsweise beidseits eines streifenförmigen Mittelbereiches, in dem die Blisterhöfe (23) angeordnet sind, verlaufende Randstreifen (83/1 und 83/2) haben, an denen die Antriebseinrichtungen (36, 38) angreifen.

10. Bestückungsanlage nach Anspruch 9, **dadurch gekennzeichnet, dass** zur Transportführung der Streifenblister (21) deren Randstreifen (83/1, und 83/2) mindestens abschnittsweise umgreifende U-profilförmige Führungselemente (86/1 und 86/2) vorgesehen sind, die beidseits von Antriebseinrichtungen eine formschlüssige Führung der Streifenblister (21) vermitteln.

11. Bestückungsanlage nach Anspruch 9 oder Anspruch 10, **dadurch gekennzeichnet dass** der lichte Abstand der zueinander parallelen Führungsschenkel (87/1 und 87/2) der U-Profile (86/1 und 86/2) kleiner ist als die doppelte Dicke der Randstreifen der Streifenblister.

12. Bestückungsanlage nach einem der Ansprüche 1 bis 12, **dadurch gekennzeichnet, dass** die Streifenblister (21) die Höfe (23) für die Medikamente bildende Kunststoff-Streifen (100) sowie biegeelastische, die Hof-Öffnungen (103) abdeckende Deckstreifen (104) haben, die im Bereich der Öffnungen mit das Ausstoßen der Medikamente erleichternden Prägungen und/oder Perforationen und/oder schmalen Schlitzen versehen sind.

13. Bestückungsanlage nach Anspruch 12, **dadurch gekennzeichnet, dass** die Prägungen und/oder Schlitze H-förmig verlaufen, wobei durch einen Querschlitz (107) gegeneinander abgesetzte und durch Längsschlitze (106/1 und 106/2), gegen die Randstreifen (47) des Streifenblisters (21) abgesetzte Deckflügel (113/1 und 113/2) in der Art einer Flügeltüre sich öffnende und wieder schließende Deckklappen bilden.

14. Bestückungsanlage nach einem der Ansprüche 1 bis 13, **dadurch gekennzeichnet, dass** in einem vertikalen Abstand (h) von der Streifenblisterführung, zu dieser parallel verlaufend, auf einem Niveau zwischen den Streifenblistem (21) und der Transportführung für die Verpackungseinheit (11) eine Führung für einen beweglichen Deckstreifen (117) angeordnet ist, der ebenfalls mit die Freigabe von Durchtrittsöffnungen erleichternden Prägungen, Perforationen oder Schlitzen sowie mit einer Einrichtung (123,126,127) zur Öffnungsbetätigung von durch solche Prägungen, Perforationen und/oder Schlitzen berandeten Deckklappen versehen ist.

15. Bestückungsanlage nach Anspruch 14, **dadurch gekennzeichnet, dass** der auf dem Zwischenniveau angeordnete Deckstreifen (117) dieselbe Periodiztätslänge Lp hat wie der Streifenblister (21) und pro Ausgabezyklus, der an der jeweiligen Ausgabestation stattfindet, nach dessen Ablauf um eine definierte Strecke, vorzugsweise um einen der Periodizitätslänge Lp entsprechenden Schritt selbsttätig weitertransportiert wird.

16. Bestückungsanlage nach Anspruch 14 oder Anspruch 15, **dadurch gekennzeichnet, dass** um mindestens 90° schwenkbare, L- oder T-förmige Freigabeelemente (123) vorgesehen sind, die aus einer Grundstellung, in der sich zwischen dem Streifenblister (21) und der Führung für den Deckstreifen (117) erstreckende, vertikale Durchtrittskanäle eines Gehäuseblocks (124) freigegeben sind, in eine Position schwenkbar sind, in der diese Kanäle abgesperrt und die Medikamente in die unterhalb des Deckstreifens (117) angeordneten Fächer (12) der jeweiligen Verpackungseinheit (11) ausgegeben sind.

17. Bestückungsanlage nach Anspruch 16, **dadurch gekennzeichnet, dass** eine Einrichtung zu einer gemeinsamen Öffnungsbetätigung der Freigabeelemente (123) vorgesehen ist.

18. Bestückungsanlage nach einem der Ansprüche 1 bis 17, **dadurch gekennzeichnet, dass** als Antriebe für die Querförderung der Streifenblister (21) Rollenpaare vorgesehen sind, die sich an mindestens einem der Randstreifen des Streifenblisters angreifend, mit Antriebs- und Gleitrollen an dem jeweiligen Randstreifen abstützen und durch Kraft-schluss und/oder Formschluss die Umsetzung von Antriebskraft in Vorschub vermitteln.

19. Bestückungsanlage nach Anspruch 18, **dadurch gekennzeichnet, dass** Antriebselemente vorgesehen sind, die in der Art von Zahnritzeln mit glatt gekrümmten Zahnungen ausgebildet sind, die aufgrund der Elastizität des Blistermaterials einen formschlüssig wirkenden Eingriff mit diesem vermitteln.

20. Bestückungseinrichtung nach einem der Ansprüche 1 bis 19, **dadurch gekennzeichnet, dass** zur Wegerfassung der Streifenblister (21) inkrementale - nacheinander zurückgelegte Wegabschnitte gleicher Länge zählende - Weggeber (51) vorgesehen sind.

21. Bestückungsanlage nach einem der Ansprüche 1 bis 20, **dadurch gekennzeichnet, dass** Randmarkierungen der Streifenblister (21) erfassende Positionsgeber vorgesehen sind, die durch ihre Ausgangssignale eine definierte Position des jeweiligen Streifenblisters (21) anzeigen.

22. Bestückungsanlage nach Anspruch 20, **dadurch gekennzeichnet, dass** die Randmarkierungen setzende Schnitt- oder Stanzvorrichtungen vorgesehen sind, die in einer definierten Entfernung von der Ausgabestation (16) im Bereich der Blister-Führungseinrichtungen angeordnet sind.

23. Bestückungseinrichtung nach Anspruch 21 oder Anspruch 22, **dadurch gekennzeichnet, dass**, in Transportrichtung der Streifenblister (21) gesehen, jeweils mindestens eine Markierungseinrichtung diesseits der Ausgabestation (16) vorgesehen ist, und mindestens eine Markierungseinrichtung jenseits der Ausgabestation (16) angeordnet ist.

24. Bestückungsanlage nach Anspruch 23, **dadurch gekennzeichnet, dass**, in Transportrichtung des jeweiligen Streifenblisters (21) gesehen, jenseits der Ausgabestation (16) eine Schnittstation (66) zur Abtrennung des entleerten Endabschnitts des Streifenblisters (21) angeordnet ist.

25. Bestückungsanlage nach einem der Ansprüche 1 bis 24, **dadurch gekennzeichnet, dass**, Sensor-Einrichtungen vorgesehen sind, die überprüfen, ob Medikamente vorhanden sind, und Detektoren vorgesehen sind, die erkennen, dass Medikamente ausgegeben sind.

26. Bestückungsanlage nach Anspruch 25, **dadurch gekennzeichnet, dass** der Nachweis von Medikamenten in der jeweiligen Ausgabestation (16) auf dem Zwischenniveau erfolgt, das durch die Anordnung des transportablen Deckstreifens (117) markiert ist, der die Aufnahmefächer (12) der jeweiligen Transportplatine (13) gesteuert freigebbar abdeckt.

27. Bestückungsanlage nach Anspruch 25, **dadurch gekennzeichnet, dass** in Transportrichtung des Streifenblister (21) gesehen, vor und jenseits der Ausgabestationen (16) das Vorhandensein von Medikamenten in den Blisterhöfen (23) erkennende Sensoren und/oder Detektoren vorgesehen sind.

28. Bestückungsanlage nach Anspruch 21, **dadurch gekennzeichnet, dass** die Sensoren und/oder die Detektoren als Lichtschranken realisiert sind.

29. Bestückungsanlage nach einem der Ansprüche 1 bis 28, **dadurch gekennzeichnet, dass** für Medikamente, deren statistischer Bedarf signifikant höher ist als der Durchschnittsbedarf mindestens zwei Ausgabestationen (16) vorgesehen sind.

30. Bestückungsanlage nach Anspruch 29, **dadurch gekennzeichnet, dass** mehrere, für dasselbe Medikament vorgesehene Ausgabestationen jeweils einander unmittelbar benachbart angeordnet sind.

31. Bestückungsanlage nach einem der Ansprüche 1 bis 30, **dadurch gekennzeichnet, dass** zwei - parallele - Transportsysteme für Verpackungseinheiten vorgesehen sind, bei denen für statistisch relativ selten benötigte Medikamente (2), den einzelnen Systemen zugeordnete Ausgabestationen nebeneinander angeordnet und mittels einer gemeinsamen Querfördereinrichtung versorgbar sind, und den statistisch häufiger benötigten Medikamenten je eine eigene Querfördereinrichtung zur Versorgung mit Medikamenten zugeordnet ist/sind.

32. Bestückungsanlage nach einem der Ansprüche 1 bis 31, **dadurch gekennzeichnet, dass** der Längstransport der Verpackungseinheiten gruppenweise erfolgt, wobei die zu einer Gruppe zusammengefassten Verpackungseinheiten mit derselben Transportgeschwindigkeit bzw. denselben Schrittweiten bewegt werden, diese Geschwindigkeiten oder Schrittweiten jedoch verschieden sein können und zwischen aufeinanderfolgenden Gruppen von Verpackungseinheiten freie Pufferzonen vorgesehen sind, die Relativbewegung der einander benachbarten Gruppen ermöglichen.

33. Bestückungsanlage nach einem der Ansprüche 1 bis 32, **dadurch gekennzeichnet, dass** die zur Aufnahme der Medikamente vorgesehenen Verpackungseinheiten je ein die Aufnahmefächer bildendes Tiefziehteil haben, das, aus einer die erste Arbeitsstation einer Transportstrecke der Bestückungsanlage (10) bildenden Tiefziehstation gefertigt wird und von dieser aus aber ggf. erforderliche Nachbearbeitungen zu den Ausgabestationen der Anlage transportierbar ist.

## Claims

1. Arrangement for filling packaging units with a plurality of medicaments, which in each case correspond to the weekly requirements of a plurality of different patients who have to take these medicaments in an ordered sequence according to date (day of the week) and time of day (morning, midday, evening, night time) corresponding to a patient-related medical prescription, in which the packaging units have receiving compartments for the medicament administration units - capsules, tablets, pills - arranged in a matrix configuration of lines and columns, which medicaments have to be taken in each case within the time spans of the respective patient identified by the arrangement of the compartments within the matrix, with the following features:
a) delivery stations (16) individually associated with the packaging units (11) are provided, at which a line-by-line filling of all or only a proportion of selected compartments (12) automatically takes place;
b) a longitudinal transporting device (14) is provided, by means of which the packaging units (11) can be transported in a predetermined direction sequentially to the delivery station (16) associated individually with the various medicaments;
c) the feed of the medicament administration units to the delivery stations takes place by means of transverse conveying devices individually associated with the medicaments;
d) the longitudinal transporting device (14) and the transverse conveying devices (36, 38) are matched to one another as regards transporting stroke and conveying capacity so that a sequential line-by-line filling of the receiving compartments (12) can be achieved per transporting stroke of the packaging units (11) in the column direction of the receiving compartment arrangement, and per conveying stroke of the transverse conveying devices in the line direction of the receiving compartment arrangement, the said filling taking place in each case in synchronised stoppage phases of the longitudinal transporting and transverse conveying cycles;
e) to control the delivery stations (16) within the context of the medical prescription-oriented filling of the packaging units (11) with medicaments, an electronic control unit (41) is provided that generates the necessary control signals in this respect by processing information signals that contain information on the patients and on the contents of the packaging units associated in each case with the latter, which signals are continuously passed to the control unit (41) in a sequence unambiguously associated with the patient and synchronised with the forward feed movements of the packaging units (11),
**characterised in that** the administration units - tablets, capsules, pills - are arranged equidistantly on the blister strips (21) that are wound on the storage roll (22) and can be withdrawn from the latter, that transporting drives for the transverse conveyance of the blister strips (21) are arranged between the storage rolls (22) and the delivery stations (16), and that the delivery stations (16), seen in the transporting direction of the blister strips (21), have ejection units (28) arranged in succession one after the other, by means of which the medicaments can be ejected from the blister wells (23) and delivered into the receiving compartments (12) of the packaging units (11).

2. Filling arrangement according to claim 1, **characterised in that** within a spatially defined configuration relating to the packaging units (11), data carriers associated with the latter are provided, which contain the patient-related data in machinereadable form.

3. Filling arrangement according to claim 2, **characterised in that** reading stations (42) for the data carriers of the packaging units are provided at the delivery stations (16) and are integrated in the latter.

4. Filling arrangement according to claim 2 or claim 3, **characterised in that** the reading station (42) provided for a delivery station (16), seen in the transporting direction of the packaging units (11), is arranged at a delivery station (16) arranged upstream of the delivery station to be controlled.

5. Filling arrangement according to one of claims 1 to 4, **characterised in that** the packaging units (11) have printable areas on which label-type information, in particular on the procedures occurring at the delivery station, can be printed by means of printing devices associated, preferably individually, with the delivery stations (16).

6. Filling arrangement according to claim 1, **characterised in that** the interspacing Lp of ejection units (28) adjacent to one another corresponds to an integral multiple of the interspacing Ip of adjacent blister wells (23) of the respective blister strip (21) .

7. Filling arrangement according to claim 1 or claim 6, **characterised in that** the ejection units (28) are designed as pneumatic linear cylinders.

8. Filling arrangement according to claim 7, **characterised in that** piston rods projecting from the housing of the pneumatic cylinders (28) are provided with tappet heads that have an approximately concave shape complementary to that of the medicaments to be ejected.

9. Filling arrangement according to one of claims 1 to 8, **characterised in that** the blister strips (21) have edge strips (83/1 and 83/2) running preferably on both sides of a strip-shaped middle region in which the blister wells (23) are arranged, the said edge strips being engaged by the drive devices (36, 38).

10. Filling arrangement according to claim 9, **characterised in that** U-shaped guide elements (86/1 and 86/2) that at least in sections surround the edge strips (83/1 and 83/2) of the blister strips (21) are provided for the transportation guidance of the latter, the said guide elements providing an interlocking guidance of the blister strips (21) on both sides of drive devices.

11. Filling arrangement according to claim 9 or claim 10, **characterised in that** the clear distance of the mutually parallel guide arms (87/1 and 87/2), of the U-shaped profiles (86/1 and 86/2) is less than double the thickness of the edge strips of the blister strips.

12. Filling arrangement according to one of claims 1 to 11, **characterised in that** the blister strips (21) have plastics strips (100) forming the wells (23) for the medicaments, as well as flexularly elastic cover strips (104) covering the well openings (103), which cover strips are provided in the region of the openings with embossings and/or perforations and/or narrow slits to facilitate the ejection of the medicaments.

13. Filling arrangement according to claim 12, **characterised in that** the embossings and/or slits have a H-shaped configuration, in which covering wings (113/1 and 113/2) staggered with respect to one another by means of a transverse slit (107) and staggered with respect to the edge strips (47) of the blister strip (21) by longitudinal slits (106/1 and 106/2), form cover flaps that open and close again in the manner of a pair of double doors.

14. Filling arrangement according to one of claims 1 to 13, **characterised in that** a guide for a movable cover strip (117) is arranged at a vertical distance (h) from the blister strip guide, at a level running parallel thereto between the blister strips (21) and the transporting guide for the packaging unit (11), which cover strip is likewise provided with embossings, perforations or slits facilitating the release of passage openings, as well as with a device (123, 126, 127) for actuating the opening of cover flaps bordered by such embossings, perforations and/or slits.

15. Filling arrangement according to claim 14, **characterised in that** the cover strip (117) arranged at the intermediate level has the same periodicity length Lp as the blister strip (21), and is independently further transported per delivery cycle that takes place at the respective delivery station, after completion of the cycle, by a defined stretch, preferably by a step corresponding to the periodicity length Lp.

16. Filling arrangement according to claim 14 or claim 15, **characterised in that** L-shaped or T-shaped release elements (123) that can swivel by at least 90° are provided, which can be swivelled from a base position, in which vertical passage channels of a housing block (124) that extend between the blister strip (121) and the guide for the cover strip (117) are released, into a position in which these channels are blocked and the medicaments are delivered into the compartments (12) of the respective packaging unit (11) arranged underneath the cover strip (117).

17. Filling arrangement according to claim 17, **characterised in that** a device is provided for a common opening actuation of the release elements (123).

18. Filling arrangement according to one of claims 1 to 17, **characterised in that** as drives for the transverse conveyance of the blister strips (21) pairs of rollers are provided, which are supported on at least one of the edge strips of the blister strip in a manner engaging with drive rollers and sliding rollers on the respective edge strip, and by force closure and/or self-closure effect the conversion of drive force into forward movement.

19. Filling arrangement according to claim 18, **characterised in that** drive elements are provided that are shaped in the manner of toothed pinions with smooth curved teeth, which on account of the elasticity of the blister material engage in an interlocking manner with the latter.

20. Filling arrangement according to one of claims 1 to 19, **characterised in that** in order to determine the path of the blister strips (21) incremental path transmitters (51) are provided, which count successively covered path sections of equal length.

21. Filling arrangement according to one of claims 1 to 20, **characterised in that** position transmitters detecting edge markings of the blister strips (21) are provided, which by means of their output signals display a defined position of the respective blister strip (21).

22. Filling arrangement according to claim 20, **characterised in that** cutting or stamping devices for producing the edge markings are provided, which are arranged at a defined distance from the delivery station (16) in the region of the blister guide devices.

23. Filling arrangement according to claim 21 or claim 22, **characterised in that**, seen in the transporting direction of the blister strips (21), in each case at least one marking device is provided on this side of the delivery station (16), and at least one marking device is arranged on the other side of the delivery station (16).

24. Filling arrangement according to claim 23, **characterised in that**, seen in the transporting direction of the respective blister strip (21), a cutting station (66) for separating the emptied end section of the blister strip (21) is arranged on the far side of the delivery station (16).

25. Filling arrangement according to one of claims 1 to 24, **characterised in that** sensor devices are provided that check whether medicaments are present, and detectors are provided that recognise that medicaments have been delivered.

26. Filling arrangement according to claim 25, **characterised in that** the detection of medicaments in the respective delivery station (16) takes place at the intermediate level, which is marked by the arrangement of the transportable cover strip (117), which covers in a controllably releasable manner the receiving compartments (12) of the respective transporting sheet (13).

27. Filling arrangement according to claim 25, **characterised in that**, seen in the transporting direction of the blister strip (21), sensors and/or detectors recognising the presence of medicaments in the blister wells (23) are provided on the near side and far side of the delivery stations (16).

28. Filling arrangement according to claim 21, **characterised in that** the sensors and/or the detectors are formed as light barriers.

29. Filling arrangement according to one of claims 1 to 28, **characterised in that** at least two delivery stations (16) are provided for medicaments whose statistical requirement is significantly higher than the average requirement.

30. Filling arrangement according to claim 29, **characterised in that** a plurality of delivery stations provided for the same medicament are in each case arranged immediately adjacent to one another.

31. Filling arrangement according to one of claims 1 to 30, **characterised in that** two - parallel - transporting systems are provided for packaging units, in which for statistically relatively infrequently required medicaments two delivery stations associated with the individual systems are arranged next to one another and can be supplied by means of a common transverse conveying device, whereas an individual transverse conveying device for supplying medicaments is associated with each of the statistically more commonly required medicaments.

32. Filling arrangement according to one of claims 1 to 31, **characterised in that** the longitudinal transportation of the packaging units takes place in groups, in which the packaging units making up a group are moved with the same transporting speed or with the same step sizes, though these speeds or step sizes may be different, and free buffer zones are provided between successive groups of packaging units, which permit the relative movement of the groups adjacent to one another.

33. Filling arrangement according to one of claims 1 to 32, **characterised in that** the packaging units provided for accommodating the medicaments each have a thermoformed part forming the receiving compartments, which part is fabricated by a thermoforming station forming the first workstation of a transporting stretch of the filling arrangement (10) and can be transported from there to the delivery stations of the arrangement, possibly after necessary post treatment.

## Revendications

1. Installation pour remplir des unités d'emballage avec une pluralité de médicaments, correspondant chacun aux besoins hebdomadaires d'une pluralité de patients différents, qui doivent prendre ces médicaments en un ordre de succession ordonné, d'après la date (jour de la semaine) et l'heure du jour (matin, midi, soir, nuit) de manière correspondante à une prescription médicale - se référant au patient - sachant que les unités d'emballage comprennent des compartiments de logement, agencés en lignes et en colonnes en une configuration en matrice, pour les unités d'administration de médicaments - capsules, comprimés, dragées - qui sont à prendre chacune par des patients spécifiques, dans les limites des intervalles de temps marqués par l'agencement des compartiments à l'intérieur de la matrice,
avec les caractéristiques suivantes :
a) des postes de distribution (16), auxquels un remplissage ligne par ligne, de tous ou d'une pluralité de compartiments (12) sélectionnés, s'effectue automatiquement, sont prévus, associés individuellement aux unités d'emballage (11) ;
b) il est prévu un dispositif de transport longitudinal (14), au moyen duquel les unités d'emballage (11) sont susceptibles d'être transportées en direction prédéterminée, séquentiellement, vers les postes de distribution (16) associés individuellement aux différents médicaments ;
c) l'amenée des unités d'administration de médicaments aux postes de distribution se fait au moyen de dispositifs de transfert transversal, associés individuellement aux médicaments ;
d) le dispositif de transport longitudinal (14) et les dispositifs de transfert transversal (36, 38), du point de vue de la course de déplacement de transport et de la capacité de transfert, sont adaptés mutuellement de manière que, pour chaque course de déplacement de transport - se faisant dans la direction des colonnes, de l'agencement des compartiments de logement - des unités d'emballage (11), et pour chaque course de déplacement de transfert - se faisant dans la direction des lignes de l'agencement à compartiments de logement - des dispositifs de transfert transversal, on peut obtenir un remplissage séquentiel ligne par ligne des compartiments de logement (12) se faisant chaque fois en des phases d'arrêt synchronisées des cycles de transport longitudinal et de transfert transversal ;
e) pour la commande des postes de distribution (16), dans le sens du remplissage en médicaments, conforme à la prescription, des unités d'emballage (11), est prévue une unité de commande (41) électronique, générant les signaux de commande nécessaires à ce sujet, à partir d'un traitement de signaux d'information, signaux qui contiennent des informations sur les patients et le contenu, associé à chacun de ceux-ci, des unités d'emballage et qui sont amenés, de façon continue, à l'unité de commande (41), en une succession, synchronisée avec les déplacements d'avancement des unités d'emballage (11) et associée de façon univoque aux patients,
**caractérisée en ce que**
les unités d'administration sont disposées de façon équidistantes sur des blisters en bande (21), enroulés sur un rouleau de réserve (22) et susceptibles d'être extraits de celui-ci, **en ce que**, entre les rouleaux de réserve (22) et les postes de distribution (16), sont disposés des entraînements de transport pour le transfert transversal des blisters en bande (21), et **en ce que** les postes de distribution (16), observés dans la direction de transport des blisters en bande (21), comprennent des unités d'expulsion (28), disposées en se suivant les unes les autres, au moyen desquelles les médicaments peuvent être expulsés des alvéoles de blisters (23) et être distribués dans les compartiments de logement (12) des unités d'emballage (11).

2. Installation de remplissage selon la revendication 1, **caractérisée en ce que**, en une configuration, définie spatialement, du point de vue des unités d'emballage (11), sont prévus des supports de données associés à celles-ci, contenant les données se référant aux patients, sous une forme pouvant être lues par une machine.

3. Installation de remplissage selon la revendication 2, **caractérisée en ce que** des postes de lecture (42), pour les supports de données d'emballage, sont prévus sur les postes de distribution (16) et intégrés dans ceux-ci.

4. Installation de remplissage selon la revendication 2 ou la revendication 3, **caractérisée en ce que** la station de lecture (42), prévue pour un poste de distribution (16), en observant dans la direction de transport des unités d'emballage (11), est disposée sur un poste de distribution (16), disposé en amont du poste de distribution à commander.

5. Installation de remplissage selon la revendication 1 à 4, **caractérisée en ce que** les unités d'emballage (11) comprennent des champs imprimables, sur lesquels, au moyen de dispositifs d'impression, associés - de préférence individuellement - aux stations de distribution (16), peuvent être imprimées des indications protocolaires, en particulier concernant des processus se déroulant au poste de distribution.

6. Installation de remplissage selon la revendication 1, **caractérisée en ce que** l'espacement Lp entre unités d'expulsion (28), voisines les unes des autres, correspond à un multiple entier de l'espacement Ip entre alvéoles de blisters voisines, du blister en bande (21) respectif.

7. Installation de remplissage selon la revendication 1 ou la revendication 6, **caractérisée en ce que** les unités d'expulsion (28) sont réalisées sous la forme de vérins linéaires pneumatiques.

8. Installation de remplissage selon la revendication 7, **caractérisée en ce que** des tiges de piston, ressortant du boîtier des vérins pneumatiques (28), sont munies de tête de poussoir ayant une forme concave, à peu près complémentaire de celle des médicaments expulsés.

9. Installation de remplissage selon l'une des revendications 1 à 8, **caractérisée en ce que** les blisters en bande (21) comprennent des bandes de bordure (83/1 et 83/2), s'étendant, de préférence, de part et d'autre d'une zone médiane en forme de bande, dans laquelle les alvéoles de blister (23) sont disposées, bandes de bordure sur lesquelles agissent les dispositifs d'entraînement (36, 38).

10. Installation de remplissage selon la revendication 9, **caractérisée en ce que**, pour assurer le guidage de transport des blisters en bande (21), sont prévus des éléments de guidage (86/1 et 86/2) en forme de profilés en U, entourant, au moins par tronçons, leurs bandes de bordure (83/1 et 83/2), éléments de guidage fournissant, de part et d'autre de dispositifs d'entraînement, un guidage à liaison à ajustement de forme, aux blisters en bande.

11. Installation de remplissage selon la revendication 9 ou selon la revendication 10, **caractérisée en ce que** l'espacement libre entre les branches de guidage (87/1 et 87/2), parallèles l'une à l'autre, des profilés en U (86/1 et 86/2), est inférieur au double de l'épaisseur des bandes de bordure des blisters en bande.

12. Installation de remplissage selon l'une des revendications 1 à 12, **caractérisée en ce que** les blisters en bande (21), comprennent les alvéoles (23) pour les bandes en matière synthétique (100) formant les médicaments, ainsi que des bandes de couverture (104), ayant une élasticité en flexion et couvrant les ouvertures d'alvéoles (103), qui sont munies, dans la zone des ouvertures, de formes tridimensionnelles et/ou de perforations et/ou de fentes étroites, facilitant l'expulsion des médicaments.

13. Installation de remplissage selon la revendication 12, **caractérisée en ce que** les formes tridimensionnelles et/ou les fentes ont une allure en forme de H, sachant que des ailettes de couverture (113/1 et 113/2), décalées les unes par rapport aux autres et par des fentes longitudinales (106/1 et 106/2) vers les bandes de bordure (47) du blister en bande (21), forment des volets de couverture s'ouvrant et se refermant à la manière d'une porte à battants.

14. Installation de remplissage selon l'une des revendications 1 à 13, **caractérisée en ce que**, en un espacement vertical (h) vis-à-vis du guidage de blisters en bande, s'étendant parallèlement à celui-ci, à un niveau se trouvant entre les blisters en bande (21) et le guidage de transport pour l'unité d'emballage (11), est disposé un guidage pour une bande de couverture (117) mobile, qui est munie de formes tridimensionnelles, perforations ou fentes, facilitant également la libération d'ouvertures de passage, ainsi que d'un dispositif (123, 126, 127), pour l'actionnement en ouverture de volets de couverture bordés par de telles formes tridimensionnelles, perforations et/ou fentes.

15. Installation de remplissage selon la revendication 14, **caractérisée en ce que** la bande de couverture (117), disposée au niveau intermédiaire, présente la même longueur de périodicité Lp que le blister en bande (21) et, par cycle de distribution, qui s'effectue au poste de distribution respectif, après son déroulement, est retransportée automatiquement, de la valeur d'une distance définie, de préférence de la valeur d'un pas correspondant à la longueur de périodicité Lp.

16. Installation de remplissage selon la revendication 14 ou la revendication 15, **caractérisée en ce que** sont prévus des éléments de libération (123), en forme de L ou de T, susceptibles de pivoter d'au moins 90°, d'une position de base, à laquelle des canaux de passage verticaux, d'un bloc de boîtier (124), s'étendant entre le blister en bande (21) et le guidage pour la bande de couverture (17), sont libérés, en une position à laquelle ces canaux sont bloqués et les médicaments sont distribués, situés dans les compartiments (12), disposés au-dessous de la bande de couverture (117), de l'unité d'emballage (11) respective.

17. Installation de remplissage selon la revendication 16, **caractérisée en ce qu'**un dispositif est prévu pour l'actionnement en ouverture commun des éléments de libération (123).

18. Installation de remplissage selon l'une des revendications 1 à 12, **caractérisée en ce que** sont prévus en tant qu'entraînements pour le transfert transversal des blisters en bande (21), des paires de rouleaux, qui en agissant sur au moins l'une des bandes de bordure des blisters en bande, prennent appui, par des rouleaux d'entraînement et de glissement, sur la bande de bordure respective et produisent par une liaison à interaction de forces et/ou ajustement de forme, la conversion de la force d'entraînement en un mouvement d'avancement.

19. Installation de remplissage selon la revendication 18, **caractérisée en ce que** des éléments d'entraînement sont prévus, réalisés à la manière de pignons dentés, ayant des dentures à courbures lisses qui, du fait de l'élasticité du matériau du blister, produisent une mise en prise, agissant par liaison à ajustement de forme, avec celui-ci.

20. Dispositif de remplissage selon l'une des revendications 1 à 19, **caractérisé en ce que**, pour appréhender la course de déplacement des blisters en bande (21), sont prévus des capteurs de déplacement (51) incrémentiels, comptant des tronçons de course, parcourus les uns après les autres et de même longueur.

21. Installation de remplissage selon l'une des revendications 1 à 20, **caractérisée en ce que** des capteurs de position, appréhendant des marquages de bordure des blisters en bande (21), sont prévus, affichant, grâce à leurs signaux de sortie, une position définie du blister en bande (21) respectif.

22. Installation de remplissage selon la revendication 20, **caractérisée en ce que** des dispositifs de découpage ou d'estampage, produisant les marquages en bande, sont prévus, disposés à un éloignement défini du poste de distribution (16), dans la zone des dispositifs de guidage de blisters.

23. Dispositif de remplissage selon la revendication 21 ou la revendication 22, **caractérisé en ce que**, en observant dans la direction de transport des blisters en bande (21), chaque fois au moins un dispositif de marquage est prévu, de ce côté du poste de distribution (16), et au moins un dispositif de marquage est prévu, de l'autre côté du dispositif de distribution (16).

24. Installation de remplissage selon la revendication 23, **caractérisée en ce que**, en observant dans la direction de transport du blister en bande (21) respectif, au-delà du poste de distribution (16) est prévu un poste de découpage (66), pour la séparation du tronçon d'extrémité vidé du blister en bande (21).

25. Installation de remplissage selon l'une des revendications 1 à 24, **caractérisée en ce que** sont prévus des dispositifs à capteurs, vérifiant si des médicaments sont présents et des détecteurs identifiant le fait que des médicaments ont été distribués.

26. Installation de remplissage selon la revendication 25, **caractérisée en ce que** l'on apporte la preuve de la présence, au niveau intermédiaire, de médicaments dans le poste de distribution (16) respectif, marqué par l'agencement de la bande de couverture (117) transportable, qui couvre, de façon à permettre un dégagement commandé, les compartiments de logement (12) de la platine de transport (13) respective.

27. Installation de remplissage selon la revendication 25, **caractérisée en ce que**, en observant dans la direction de transport des blisters en bande (21), avant et au-delà des postes de distribution (16) sont prévus des capteurs et/ou des détecteurs identifiant la présence de médicaments dans les alvéoles de blister (23).

28. Installation de remplissage selon la revendication 21, **caractérisée en ce que** les capteurs ou les détecteurs sont réalisés sous la forme de cellules photoélectriques.

29. Installation de remplissage selon l'une des revendications 1 à 28, **caractérisée en ce qu'**au moins deux postes de distribution (16) sont prévus, pour des médicaments dont le besoin statistique est significativement plus élevé que le besoin moyen.

30. Installation de remplissage selon la revendication 29, **caractérisée en ce que** plusieurs postes de distribution, prévus pour le même médicament, sont disposés chaque fois au voisinage direct les uns des autres.

31. Installation de remplissage selon l'une des revendications 1 à 30, **caractérisée en ce que** deux systèmes de transport - parallèles - pour des unités d'emballage sont prévus, pour lesquels, pour des médicaments (2) nécessaires statistiquement relativement rarement, des postes de distribution, associés aux différents systèmes, sont disposés les uns à côté des autres et peuvent être fournis au moyen d'un dispositif de transfert transversal propre, et un dispositif de transfert transversal propre, pour la fourniture en médicaments, est/sont chaque fois associé(s) aux médicaments nécessaires statistiquement plus fréquemment.

32. Installation de remplissage selon l'une des revendications 1 à 31, **caractérisée en ce que** le transport longitudinal des unités d'emballage s'effectue par groupes, les unités d'alimentation groupées en un groupe étant déplacées à la même vitesse de transport ou à la même vitesse ou selon les même pas de déplacement, ces vitesses, ou pas de déplacement, pouvant cependant être différents et, entre des groupes se suivant les uns les autres d'unités d'emballage, étant prévues des zones tampon libres, permettant un déplacement relatif des groupes voisins les uns des autres.

33. Installation de remplissage selon l'une des revendications 1 à 32, **caractérisée en ce que** les unités d'emballage, prévues pour recevoir les médicaments, comprennent chacune une partie emboutie formant les compartiments de logement, fabriquée à partir d'un poste d'emboutissage formant le premier poste de travail d'un chemin de transport de l'installation de remplissage (10) et, de ce poste d'emboutissage, des retouches, cependant nécessaires le cas échéant, étant susceptibles d'être transportées aux postes de distribution de l'installation.
